# EUROPÄISCHE PATENTSCHRIFT

(11) **EP 0 895 490 B1**
(45) Veröffentlichungstag und Bekanntmachung des Hinweises auf die Patenterteilung: **02.05.2002**
(21) Anmeldenummer: 97918055.1
(22) Anmeldetag: 01.04.1997
(51) Int. Cl.: B22D 18/04, B22D 27/11

(54) **GIESSANLAGE UND VERFAHREN ZUR HERSTELLUNG VON GUSSSTÜCKEN**
CASTING PLANT AND METHOD OF PRODUCING CASTINGS
INSTALLATION DE COULEE ET PROCEDE DE PRODUCTION DE PIECES COULEES

(30) Priorität: 04.04.1996 DE 19613668
(43) Veröffentlichungstag der Anmeldung: 10.02.1999
(73) Patentinhaber: Ohnsmann, Gustav, 84036 Landshut (DE)
(72) Erfinder: OHNSMANN, Gustav, D-84036 Landshut (DE); BANDT, Gerold, D-84098 Hohenthann (DE); OHNSMANN, Martin, D-84036 Landshut (DE)
(86) Internationale Anmeldenummer: DE9700635
(87) Internationale Veröffentlichungsnummer: WO9737797

(56) Entgegenhaltungen:
- DE-A- 1 783 046
- DE-A- 2 752 132
- DE-A- 3 247 317
- DE-A- 4 122 550
- DE-B- 1 285 682
- GB-A- 1 200 664
- US-A- 3 368 608

## Beschreibung

Die Erfindung betrifft eine Gießanlage gemäß dem Oberbegriff des Patentanspruchs 1 und ein Verfahren zur Herstellung von Gußstücken gemäß dem Oberbegriff des Patentanspruchs 61, bei der die Gießformen aus Dauerformen, d. h. Kokillen, oder aus Sandformen bestehen können.

Bei den bekannten Niederdruck-Gießverfahren wird das Gießmaterial unmittelbar aus einem hermetisch verschlossenen, beheizbaren Druckbehälter unter geringer Erhöhung des Gasdruckes über der Schmelze durch ein Gießrohr in die oberhalb des Druckbehälters liegende Gießform gedrückt. Die während der Erstarrung des Gußstückes erforderliche Speisung wird von der unter Druck stehenden Schmelze, die vom Druckbehälter bis in die Gießform reicht, gewährleistet. Die erforderliche stationäre Verbindung von Druckbehälter, Gießrohr und der Gießform über den gesamten Gieß- bzw. Erstarrungsvorgang des Gußstückes führen zu folgenden Nachteilen:
- jede Gießform benötigt zumeist einen separaten Druckbehälter
- aufwendige Schmelzeversorgung durch Druckofenbefüllung am Gießplatz mit entsprechendem Warmhaltebetrieb
- Mechanisierungshilfen für die Gußstückproduktion sind fast ausschließlich pro Gießform erforderlich
- hoher Personalaufwand und Platzbedarf

Den Vorteilen, wie die steigende, turbulenzfreie Formfüllung, die optimal beeinflußbare Erstarrungsgeometrie und der ausschließlich speiserlosen Gußstückproduktion, steht die hohe Kostenintensität dieser Verfahren entgegen.

Ferner wird in der DE 1 285 682 eine Niederdruckgießvorrichtung und das Verfahren zu ihrem Betrieb beschrieben, wobei zwischen einer Gießform und einem starr mit dem Ofendeckel verbundenes Gießrohr, ein beheizter Speiserdrucktopf mit Absperrventil und Druckkolben anliegt. Nach Formfüllung und dem Schmelzeeinschluß im Speiserdrucktopf über das Absperrventil, kann der Druck auf die Schmelze, über einen Kolben oder einer gleichzeitig als Absperrschieber ausgebildeten Druckeinheit, beliebig, durch deren Betätigung erhöht werden. Dabei erfolgt die Gußstückerstarrung unabhängig vom Gießofen.

Nachteilig ist hierbei, daß die Gießformen über einen großflächigen Angußkanal befüllt werden, daß die Gußstückentnahme von der Restmetallerstarrung im beheizten Speiserdrucktopf abhängig ist, daß die Gießformen mit dem Speiserdrucktopf auf den Druckofen auf- und abgesetzt werden müssen, daß für komplizierte Gußstück-Geometrien eine Vielzahl von Angußkanälen erforderlich ist.

Des weiteren wird in der DE-OS 17 83 046 eine Spritzgußmaschine beschrieben, bei der fortlaufend Gießformen in einer stationären Gießstation mit Schmelze befüllt werden. Hierbei werden die Gießformen durch Heben und Senken mit der Gießstation verbunden und nach Gußstückerstarrung von dieser gelöst. Dabei erfolgt der Schmelzeübertritt direkt vom Gießofen über einen Angußkanal in die Gießform. Durch einen vor der Gießstation positionierten Schmelzebehälter wird die Flüssigmetallversorgung des Gießofens gewährleistet.

Da die Spritzgußmaschine keinen Angußverteilerbehälter aufweist, sind auf ihr Gußstücke, die mit mehreren, in größeren Abständen voneinander entfernten Angußkanälen hergestellt werden müssen, nicht möglich. Nachteilig ist auch die Schmelzeversorgung des Gießofens, wobei das Flüssigmetall vom Schmelzofen in den Warmhaltebehälter und von diesem in den Gießofen beförderd werden muß, was zu hohen Metall- und Energieverlusten führt.

Der Erfindung liegt die Aufgabe zugrunde, eine Gießanlage und deren Verfahren zur Herstellung von Gußstücken zu schaffen, bei dem die dem Stand der Technik anhaftenden Nachteile vermieden sind.

Diese Aufgabe wird durch die bezeichnenden Merkmale des Patentanspruchs 1 und 61 gelöst.

Durch die neuen erfindungsgemäßen Einrichtungen der Gießanlage sowie deren Verfahren gemäß Anspruch 1 und 61 ist eine Gußstückherstellung möglich, bei der im umlaufenden Richtungssinn endlos, beliebig viele oder im linear gegenläufigen Richtungssinn eine begrenzte Anzahl von Gießformen mit Schmelze unter Luftausschluß befüllt werden können. Dabei werden die Gießformen über eine Fördereinrichtung in der Gieß- bzw. Restmetallaufnahmestation nacheinander mit Schmelze befüllt. Nach Erstarrung der Gußstücke über eine Kühlstrecke erfolgt in der Gieß- bzw. Restmetallaufnahmestation die Restmetallableitung vom Speiserdrucktopf in den Gießofen sowie die Gußstückentnahme aus der Gießform, wobei nach Zurücklegung der Kühlstrecke die Gießformen erneut in der Gießbzw. Restmetallaufnahmestation mit Schmelze befüllt werden. Die Befüllung der Gießformen im linear, gegenläufigen Richtungssinn in der Gieß- bzw. Restmetallaufnahmestation gemäß Anspruch 62 ist nur für eine begrenzte Anzahl von Gießformen vorgesehen und eignet sich insbesondere zur Herstellung von Gußstücken mit kleineren Losgrößen. Ein besonderer erfindungsgemäßer Vorteil besteht hierbei dadurch, daß die Restschmelze nach Erstarrung der Gußstücke zur erneuten Gießformbefüllung in den Gießofen geleitet wird. Bei der Gießanlage mit einer separaten Gießstation und einer räumlich von dieser getrennten separaten Restmetallaufnahmestation, werden beliebig viele Gießformen, endlos nacheinander in der Gießstation mit Schmelze befüllt und nach Erstarrung der Gußstücke auf der Wegstrecke von der Gieß- zur Restmetallaufnahmestation erfolgt die Restmetallableitung vom Speiserdrucktopf in den Warmhalteofen der Restmetallaufnahmestation sowie der Gußstückentnahme aus der Gießform. Nach Zurücklegung einer weiteren Kühlstrecke werden die Gießformen erneut in der Gießstation mit Schmelze befüllt.

Die Gewährleistung des Volumendefizitausgleiches der unabhängig vom Gießofen erstarrenden Gußstücke ist nach Anspruch 1 und 61 sowie 2, 63 und 64 durch Nachverdichtung über einen beliebigen Druckaufbau der im Speiserdrucktopf eingeschlossenen Schmelze sichergestellt. Um die Funktionen einer wirksamen Nachverdichtung, der Gußstückspeisung als auch des Restschmelzerücklaufs nach Abschluß der Gußstückerstarrung aus dem Speiserdrucktopf in den Gieß- oder Warmhalteofen zu gewährleisten, ist es unbedingt erforderlich, die Wärmeverluste der im Speiserdrucktopf eingeschlossenen Schmelze so gering als möglich zu halten, dies gelingt gemäß den Ansprüchen 3 - 8, 10 - 14, 16 - 18, 20 - 28, 30 und 31. Durch die vorteilhafte Ausführung der wärmeführenden Bauteile des Speiserdrucktopfes, der Nachverdichtungseinheit als auch der Absperiventileinheit mit Keramik oder keramischen Verbundmaterialien als auch von faserkeramischen Materialien sowie der zusätzlichen Isolation der wärmeführenden Bauteile der Nachverdichtungs- und Absperrventileinheit durch faserkeramische Materialien, die sehr niedrige Wärmeleitwerte aufweisen, wird eine direkte Wärmeableitung nach außen vermieden. Über die die Isolationsbauteile ummantelten Stahlbauteile wird der Speiserdrucktopf, die Nachverdichtungseinheit als auch die Absperrventileinheit gegen Beschädigungen geschützt.

Die Befüllung beliebig vieler Gießformen über eine Gießstation sowie der Rückführung der Restschmelze aus dem Speiserdrucktopf in einen Gieß- oder Warmhalteofen erfüllt erfindungsgemäß der Anspruch 1 und 61 durch bewegliche Druck- bzw. Rücklaufleitungen. Dabei beschreiben die Ansprüche 32 - 40 die vorteilhafte Ausführung der auf dem Ofendeckel befestigten beweglichen Druck- bzw. Rücklaufleitung als auch deren Bewegungseinheit. Durch die Ausführung des inneren und äußeren Rohres der beweglichen Druck- bzw. Rücklaufleitung aus Keramik oder keramischen Verbundmaterialien sowie der Ummantelung mit faserkeramischen Materialien, wird die Bewegungsfunktion des inneren zum äußeren Rohr durch die gleichmäßige Wärmeverteilung gewährleistet sowie eine direkte Wärmeableitung nach außen vermieden. Über die Ausführung der Bewegungseinheit werden Biegebeanspruchungen aufgenommen und das innere Rohr gegen Beschädigungen geschützt.

Die durch chemische Reaktionen bei Schmelzen mit Sauerstoff gebildeten Oxide als auch die Bildung von Nitriden oder deren Brennbarkeit führen im Gießbetrieb zu erheblichen Nachteilen, wie der Verschluß von Ofensteig- bzw. Verteilerrohren, einen hohen abrasiven Verschleiß aller mit der fließenden Schmelze in Berührung kommender Bauteile, das Ankleben von Oxiden und Nitriden in den Warmhalt- und Gießöfen sowie der Flüssigmetall - Transporttiegel oder zu hohen Sicherheitsvorkehrungen. Gemäß den Ansprüchen 1 und 62 sowie 20, 29, 65 - 68 und 70 gelingt es, daß die Gießformfüllung, die Schmelzeabsenkung als auch die Restmetallrückführung unter Luftausschluß mit inertem Gas stattfindet. Hierdurch werden die zumeist in den Schmelzeübertrittskanälen zum Formhohlraum eingelegten keramischen oder aus einem Drahtgitter bestehenden Filter überflüssig. Des weiteren werden dadurch die Funktionen des Speiserdrucktopfes, der Nachverdichtungs- und Absperrventileinheit sowie der beweglichen Druck- bzw. Rücklaufleitung unter einer hohen Standzeit voll gewährleistet.

Eine Flüssigmetallversorgung ohne Umschütten der Schmelze, ohne einen Warmhaltebetrieb als auch einer Schmelzeversorgung der Gießöfen gelingt erfindungsgemäß nach Anspruch 1 und 61, was zu einer hohen Kostensenkung bezüglich Investitionen, Personal, Energie sowie Gießmaterialverlusten führt. Gemäß den Ansprüchen 41 - 60 besteht der Gieß- und Warmhalteofen sowie der Transportbehälter aus zwei einander zusammengesetzten Tiegeln, die einen vertikalen Hohlraum ausbilden und zwischen innerem und äußerem Tiegelboden eine Zwischenplatte aufweisen. Durch konisch, zentrische Absätze der Zwischenplatte ist der innere und äußere Tiegel horizontal zueinander zentriert. Über den am Umfang verteilten, an der unteren Bodenfläche des Außentiegels anliegenden Stützen, werden der innere und äußere Tiegel zum Ofenboden gelagert sowie durch einen konischen Absatz einer zentrisch angeordneten Stütze zum Ofenmantel unter Ausbildung von Hohlräumen zentriert. Dabei wird der Wärmeabfluß über die Stützen durch Zwischenlage von Keramikplatten reduziert. Durch eine gekapselte in der Zwischenplatte gelagerten Heizquelle wird die Schmelze im inneren Tiegelraum direkt über den Tiegelboden mit einem hohen Wirkungsgrad beheizt. Da die Schmelzeentnahme zur Gießformbefüllung ca. 100 - 150 mm oberhalb der inneren Tiegelbodenfläche durch die bewegliche Druckleitung erfolgt, ist die Einhaltung einer konstanten Gießtemperatur ohne schädliche, überhöhte Temperaturzonen der Schmelze möglich. Temperatur - Spannungsrisse des inneren Tiegels können auf Grund der Bodenbeheizung ausgeschlossen werden. Dabei besteht der innere Tiegel je nach zu vergießender Schmelze aus Graphit, Siliziumcarbid, Gußeisen oder Stahlguß. Der äußere Tiegel kann aus gestampften, gegossenen oder gesinterten Feuerfestmassen ausgeführt sein. Die Zwischenplatte ist hierbei aus Keramik oder keramischen Verbundmaterialien gefertigt. Zur Minimierung von Wärmeverlusten ist der vertikale Tiegelhohlraum als auch der vom Außentiegel zum Ofenmantel und Boden ausgebildete Hohlraum mit faserkeramischen Materialien ausgekleidet. Über austauschbare Ofendeckel, wird der Gieß- und Warmhalteofen sowie der Transportbehälter hermetisch über den Ofenmantel verschlossen, wobei die mit dem Ofendeckel verschraubten Segmentplatten über eine konische Aussparung und einem Absatz den inneren und äußeren Tiegel abstützen und fixieren.

Dabei sind die Segmentplatten aus Keramik oder keramischen Verbundmaterialien ausgeführt. Die schrägen Innenflächen der Segmentplatten positionieren die Ofendeckelauskleidung, wobei die Wärmeableitung durch faserkeramische Materialien zum Ofendeckel erheblich reduziert ist. Über Öffnungen im Ofendeckel als auch der Deckelauskleidung ist die in die Schmelze eintauchende bewegliche Druckleitung als auch die oberhalb des Schmelzebadspiegels endende bewegliche Rücklaufleitung sowie deren Bewegungseinheit im und auf dem Ofendeckel eingesetzt und verschraubt.

Für den Flüssigmetalltransport ist die Ofendeckelauskleidung mit einem in die Schmelze eintauchenden die freistehende Schmelzeoberfläche auf ein Minimum reduzierendes Kugelsegment ausgeführt. Somit werden Bewegungen der Schmelze während des Transportes mit der daraus je nach Gießmetall resultierenden chemischen Reaktionen sowie entsprechender Gasaufnahme vermieden. Der Druckaufbzw. Abbau sowie der atmosphärische Druckausgleich über dem Schmelzebadspiegel erfolgt durch Ofendeckelöffnungen mit inertem Gas gemäß Anspruch 68 und 70. Durch die Bauteileausführung ist es möglich, innerhalb kürzester Zeit über Ofendeckelwechsel gemäß Anspruch 69 den Gieß- bzw. Warmhalteofen als auch den Transportbehälter, variabel untereinander, in einen Gieß- bzw. Warmhalteofen oder einen Transportbehälter umzubauen. Die Schmelzepufferung kann durch Beheizung in den mit Flüssigmetall angelieferten Transportbehältern erfolgen.

Weitere vorteilhafte Ausbildungen beschreiben die übrigen Ansprüche.

Anhand der Zeichnungen wird ein Ausführungsbeispiel näher erläutert Es zeigt:
**Fig.** 1 einen Schnitt durch eine erfindungsgemäße Gießanlage
**Fig.** 2 ein weiteres Ausführungsbeispiel einer Gießanlage
**Fig.** 3 ein Ausführungsbeispiel eines Speiserdrucktopfes mit Nachverdichtungseinheit und Absperrventileinheit im Detail
**Fig.** 4 ein Ausführungsbeispiel einer Druckleitung bzw. Rücklaufleitung im Detail
**Fig.** 5 ein Ausführungsbeispiel eines Behälters für den Flüssigmetall-Transport

Die Gießanlage besteht aus umlaufenden oder linearen Fördereinrichtungen **1** auf der sich Gießformen **3** befinden, deren Bodenplatte **4** Durchtrittsöffnungen **5** für das Gießmaterial aufweisen, einen unter der Gießform-Bodenplatte **4** befestigter Speiserdrucktopf **6** mit einer an der Seitenwand des Speiserdrucktopfes **6** montierten Nachverdichtungseinheit **17** und einer unter dem Speiserdrucktopf **6** befestigten Absperrventileinheit **32.** Unter der Absperrventileinheit **32** ist eine Gieß- bzw. Restmetallaufnahmestation **59** installiert, die aus einem beheizten hermetisch verschlossenen Gießofen **60,** deren Druckkammer **74** mit Schmelze **73** befüllt ist und auf deren Ofendeckel **70** eine bewegliche Druckleitung **77** sowie eine bewegliche Rücklaufleitung **95** montiert ist, besteht. In einer weiteren Ausführung bilden die Gießstation **98** und die Restmetallaufnahmestation **99** separate Einheiten. Sowie einen Transportbehälter **108** für die Flüssigmetallbereitstellung.

Im einzelnen wird nach **Fig.** 3 der Speiserdrucktopf **6** von einem Stahlgehäuse **7,** einer Bodenplatte **8,** einem Isoliergehäuse **10** mit einer Deckplatte **11** gebildet. Der Stahldrucktopf ist über ein Gehäuse **7** mit den vertikalen Seitenwänden **7a** in eine entsprechende Aussparung der Bodenplatte **8** lose eingesetzt und durch den Absatz **8'** zentriert. Über Aussparungen **10a** der vertikalen Seitenwände des Isolationsgehäuses **10** ist die Deckplatte **11** eingesetzt. Die Absätze **11a** der Deckplatte **11** füllen die Öffnungen **14** des Stahlgehäuses **7** aus und dichten über die Aussparungsfläche **4a** der Gießform-Bodenplatte **4** die Übertrittsöffnungen **5** und **13** gegen austretende Schmelze **73** ab. Das Isolationsgehäuse **10** wird über eine Aussparung **10b** und einer Öffnung **9** von der Bodenplatte **8** aufgenommen und ist durch die innere Mantelfläche des Stahlgehäuses arretiert. Dabei kann der Speiserdrucktopf **6** quaderförmig oder zylindrisch ausgeführt sein. Das Isolationsgehäuse **10** sowie die Deckplatte **11** sind aus faserkeramischen Materialien gefertigt.

Das zylindrische Stahlgehäuse **18** der Nachverdichtungseinheit **17** ist über einen Bund **18a** in eine Nut der vertikalen Außenwand **7** des Speiserdrucktopfes **6** eingesetzt und verschraubt. Im Innenraum nimmt das Stahlgehäuse **18** den Druckkolben **20,** die Buchse **21,** die Kupplung **27,** den Betätigungskolben **30,** sowie die Lagerschalen **22** und **24** auf. Über zum Stahlgehäuse **18** zentrische Öffnungen **16** und **23** ist die Buchse **21** in das Isolationsgehäuse **10** sowie der Lagerschale **22** eingesetzt. Durch den in einer Aussparung der Lagerschale **24** sitzenden Bund **21a** sowie der Stirnfläche der Lagerschale **22** ist die Buchse **21** gegen Verschiebung arretiert. Der die Öffnung **15** in der vertikalen Seitenwand **7** ausfüllende Absatz der Lagerschale **22** isoliert die Buchse **21** zum Speiserdrucktopf **6.** Der die eingeschlossene Schmelze in der Öffnung **12** durch Verschiebung mit Druck beaufschlagende Kolben **20** wird in der Buchse **21** gelagert und geführt. Über eine Kupplung **27** ist der Druckkolben **20** mit dem Betätigungskolben **30** einer Verschiebeeinrichtung verbunden. Dabei wird der in den Innenraum des Stahl-Kupplungsgehäuses ragende Zapfen **20a** und dessen Verbindung zum Stahlgehäuse **26** als auch das den Betätigungskolben verbindende Gewindeauge **26a** von einer isolierenden Auskleidung **28** umhüllt. Unter Zwischenlage einer Scheibe **29** aus Wärmeisolationsstoff ist der Wärmeabfluß des Druckkolbens **20** zum Stahlgehäuse **26** der Kupplung **27** reduziert. Über Öffnungen der Lagerschale **24** wird die Scheibe **29,** die Kupplung **27** sowie der Betätigungskolben **30** gelagert, wobei der Kolben **30** über einen Absatz **24a** der Lagerschale **24** zum Stahlgehäuse **18** isoliert ist. Durch eine Bohrung **31** ist der erforderliche atmosphärische Druckausgleich im Hubraum des Druckkolbens **20** gewährleistet. Die Buchse **21** sowie der Kolben **20** sind aus Keramik oder aus keramischen Verbundwerkstoffen gefertigt. Die Lagerschalen **22** und **24,** die Scheibe **29** und die Auskleidung **28** bestehen aus faserkeramischen Materialien.

Die Anbringung mehrerer Nachverdichtungseinheiten **17** ist von der Speiserdrucktopfgröße sowie dem zu gießenden Gußstück abhängig.

Die Absperrventileinheit **32** ist durch ein Stahlgehäuse **33** über die vertikalen Seitenwände **33a** mit der Stahlplatte **8** des Speiserdrucktopfes **6** verschraubt. Über eine lose in den Innenraum des Stahlgehäuses **33** eingesetzte Bodenplatte **34** als auch einer Deckplatte **35** aus Wärmeisolationsstoff ist der Wärmeverlust des Absperrventils **36** auf ein Minimum reduziert.

Die lose in die Aussparung **34a** eingesetzten Ventilführungsplatten **37** und **41** bilden mit der dazwischen gelagerten Absperrschieberplatte **39,** die mit der Kupplung **50** verbunden ist, das Absperrschieberventil **36.** Durch zu der Übertrittsöffnung **12a** zentrisch angeordnete Bohrungen in der Bodenplatte **34** als auch der Deckplatte **35** sind Distanzbuchsen **43** und **45** eingesetzt, die mit ihren Stirnflächen von entsprechend zylindrischen Aussparungen **37a, 41a** der Ventilführungsplatten **37** und **41** aufgenommen werden. Die Absätze **37'** und **41'** zentrieren und arretieren die Ventilführungsplatten **37** und **41,** gleichzeitig sind die Übertrittsöffnungen **38, 42, 44** und **46** für die Schmelze **73** zueinander sowie zu der Übertrittsöffnung **12a** des Speiserdrucktopfes **6** zentriert. Bei der Schmelzeverschlußstellung des Absperrschiebers **39** zum Speiserdrucktopf **6** ist die in der Übertrittsöffnung **40** eingeschlossene Schmelze über die Ventilführungsplatten **37** und **41** gegen Leckage abgedichtet. Gegen austretende Schmelze sind die Übertrittsöffnungen **44** und **12a** durch die Flächen **35a** und **43a** zu der Bodenfläche des Isolationsgehäuses **10** abgedichtet. Die in einer Öffnung im Stahlgehäuse **33** eingesetzte Buchse **47** aus Wärmeisolationsstoff wird von einer zylindrischen Aussparung **45a** der Buchse **45** aufgenommen, wobei deren Bund **47a** über eine Aussparung der Bodenplatte **34** zentriert wird und die Distanzbuchse **45** arretiert sowie den Wärmeübergang von der Buchse **45** zum Stahlgehäuse **33** reduziert. Über eine Kupplung **50** ist der Absperrschieber **39** mit dem Betätigungskolben **53** einer Verschiebeeinrichtung verbunden. Dabei wird der in den Innenraum des Stahlgehäuses **48** ragende Absperrschieber **39** und dessen Verbindung zum Stahlgehäuse **48** als auch das den Betätigungskolben **53** verbindende Gewindeauge **48a** von einer isolierenden Auskleidung **51** umhüllt. Dabei bildet das Stahlgehäuse **48** der Kupplung **50** in geschlossener Absperrschieberstellung mit den Ventilführungsplatten **37** und **41** einen Isolationshohlraum **52** aus. Über eine im Stahlgehäuse **33** und der Bodenplatte **34** eingesetzte Buchse **54** wird der Betätigungskolben **53** aufgenommen und zentriert. Durch die Öffnung **55** erfolgt der atmosphärische Druckausgleich für den gasdichten Hubraum des Absperrschiebers **39** sowie die Begasung der nach Gießformbefüllung unter dem geschlossenen Absperrschieber **39** anstehenden Schmelze **73** durch die Kanäle **49.** Über die Öffnung **58** erfolgt der atmosphärische Druckausgleich des durch die Ventilführungsplatten **37** und **41** gebildeten Hubraumes für den Absperrschieber **39.** Die Begasung durch die Öffnungen **49** und **55** erfolgt unter Luftausschluß mit inertem Gas durch ein geschlossenes mit den Gießformen **3** verbundenen System.

Die Bauteile des Absperrventils **37, 39, 41,** die Buchsen **43, 45** und **54** sind aus Keramik oder keramischen Verbundmaterialien gefertigt. Aus faserkeramischen Materialien bestehen die Bodenplatte **34,** die Deckplatte **35,** die Auskleidung **51** und die Buchse **47.**

In eine Aussparung **4a** der Gießformbodenplatte **4** ist der Speiserdrucktopf **6** mit der Nachverdichtungseinheit **17** sowie der Absperrventileinheit **32** eingesetzt, über den Absatz **4'** zentriert und mit der Bodenplatte **4** verschraubt.

Die in **Fig.** 1 dargestellte Gieß- und Restmetallaufnahmestation **59** besteht aus einem Gießofen **60,** einer Druckleitung **77** sowie einer Rücklaufleitung **95.** Im einzelnen besteht der Gießofen **60** aus zwei ineinander gesetzten Tiegeln **61** und **62,** deren vertikalen Wände einen Hohlraum ausbilden, der mit Isolationsmaterial **63** ausgefüllt ist. Eine zwischen den Bodenflächen **61a** und **62a** zwischengelagerte Zwischenplatte **64,** die eine z.B. aus elektrischen Widerständen bestehende Heizquelle **65** aufnimmt. Dabei erfolgt die Wärmeübertragung direkt auf die Bodenwand des Innentiegels **61.** Durch den mit Isolationsmaterial **63** ausgefüllten Hohlraum ist die Wärmeübertragung der Heizquelle **65** auf den Außentiegel **62** auf ein Minimum reduziert. Durch konisch ausgebildete Absätze **64a** und **64b** ist der Innentiegel **61** und der Außentiegel **62** mit der Zwischenplatte **64** zentriert. Der Außentiegel **62** ist über Stützen **66** auf dem Ofenboden **67a** gelagert. Eine zentrisch angeordnete mit einem konischen Absatz **66a** ausgeführte Stütze, die von einer Aussparung der Bodenwand des Außentiegels **62** aufgenommen wird, ist der Außentiegel **62** zum Ofenmantel **67** zentriert. Zur Reduzierung der Wärmeableitung des Außentiegels **62** sind die Stützen **66** mit zwischengelagerten Isolationsplatten **68** ausgeführt. Die durch den Außentiegel **62** zum Ofenboden **67a** sowie dem Ofenstahlmantel **67** ausgebildeten Hohlräume sind mit Isolationsmaterialien **69** ausgekleidet. Die in den Ofendeckel **70** eingesetzten Segmente **71,** die auch ringförmig ausgeführt sein können, sind über entsprechende Aussparungen mit den Gewindeaugen **70a** des Ofendeckels **70** verschraubt. Durch konisch ausgebildete Absätze **61c** und **62b** der vertikalen Tiegelwände, die von entsprechenden Aussparungen der Segmente **71** aufgenommen werden, ist der Innentiegel **61** als auch der Außentiegel **62** zentriert und arretiert. Der Deckelinnenraum ist mit einer Isolationsplatte **72** ausgekleidet, die über die Schrägflächen **71a** in ihrer Lage positioniert ist und mit der Stirnfläche **72a** zu der Stimfläche des Innentiegels **61** den Druckraum **74** abdichtet. Der mit dem Ofengehäuse **67** verschraubte Ofendeckel **70** bildet so eine hermetische verschlossene Einheit, wobei der innere Tiegel **61** mit Schmelze **73** befüllt ist und durch die Öffnung **75** und **76** der Gasdruckauf- bzw. Abbau mit inertem Gas über der Schmelze **73** erfolgt.

Die für den Innentiegel **61** verwendeten Materialien können je nach zu vergießender Metallschmelze aus Graphit, Siliciumcarbid, Gußeisen oder Stahlguß gefertigt sein.

Der Außentiegel **62** kann aus Gußeisen oder aus gestampften bzw. gegossenen und gesinterten Feuerfestmassen hergestellt sein.

Die Zwischenplatte **64,** die Isolationsplatten **68** sowie die Segmente **71** sind aus Keramik oder keramischen Verbundmaterialien gefertigt.

Das Isolationsmaterial **63, 69** und **72** besteht aus faserkeramischen Materialien.

Die auf den Ofendeckel **70** montierte Druckleitung **77** ist im Detail in **Fig. 4** aufgezeigt.

Im wesentlichen besteht die Druckleitung **77** aus einem starren Rohr **78,** einem beweglichen Rohr **79,** einer Kupplung **85** und einer Bewegungseinrichtung **88.**

Das Rohr **78** ist in eine Öffnung der Isolationsplatte **72** des Ofendeckels **70** und mit dem Bund **78a** in eine Lagerschale **81** eingesetzt. Über zylindrisch abgesetzte Öffnungen **70b** und **70c** wird die Lagerschale **81** vom Ofendeckel **70** aufgenommen. Der in dem Ofendeckel **70** eingesetzte Isolationsring **82** als auch der eingesetzte Stahlring **83** sind zusammen mit der Lagerschale **81** über den Absatz **70a** mit dem Ofendeckel **70** verschraubt. Durch den Absatz **78c** und der Stirnfläche **78b** wird das Rohr **78** über die Lagerschale **81** der Isolationsplatte **82** und der Stahlplatte **83** arretiert und gegen Gasleckage zum Druckraum **74** abgedichtet. Mit der Stirnfläche **78d** in **Fig.** 1 taucht das Rohr **78** mit einem Abstand von 100 - 150 mm zum Tiegelboden **61b** in die Schmelze **73** ein. Das Rohr **79** ist verschiebbar in den Innenraum des Rohres **78** eingesetzt und wird über eine Kupplung **85** sowie der Bewegungseinrichtung **88** positioniert. Zur Minimierung der Wärmeverluste ist das Rohr **79** von der Mündungsfläche **79b** mit einem Wärmeisolationsstoff **84** ummantelt, der von den Öffnungen der Platten **82, 83** als auch dem Rohr **78** aufgenommen wird. Über eine ringförmige Klaue **86** und **87,** die den isolierten Bund **79a** des Rohres **79** umklammert sowie einem Ring oder ringförmigen Segment **89** und deren Platte **90** ist das Rohr **79** mit der Bewegungseinrichtung **88** verbunden.

Die in **Fig.** 1 dargestellte Rücklaufleitung **95** ist in ihrer Ausführung mit der Druckleitung **77** bis auf die nicht in die Schmelze **73** eintauchende Stirnfläche **78e** identisch.

Das Rohr **78** und **79** ist aus Keramik oder aus keramischen Verbundrnaterialien gefertigt. Die Lagerschale **81,** der Isolationsring **82** als auch die Ummantelung **84** bestehen aus faserkeramischen Materialien.

Ein weiteres Ausführungsbeispiel einer Gießanlage mit einer separaten Gießstation **98** und einer räumlich von dieser getrennten Restmetallaufnahmestation **99** zeigt **Fig.** 2. Dabei ist die Gießstation **98** mit einem Gießofen **60** sowie mit einer auf den Ofendeckel **70** befestigten beweglichen Druckleitung **77** ausgestattet. Die Restmetallaufnahmestation **99** besitzt einen Warmhalteofen **100** mit einer auf dem Ofendeckel **105** montierten beweglichen Rücklaufleitung **95.** Durch die Öffnung **75** im Ofendeckel **105** erfolgt die Begasung des Speiserdrucktopfes **6,** über den Schmelzebadspiegel des Tiegelraumes **74,** der Rücklaufleitung **95** sowie dem geöffneten Absperrventil **36** unter atmosphärischen Druck mit inertem Gas. Bis auf die im Druckofendeckel **70** ausgeführte Öffnung **76** ist der Warmhalteofen **100** mit dem Gießofen **60** in der Bauausführung identisch.

Der in **Fig.** 5 dargestellte Fiüssigmetall-Transportbehälter **108** ist bis auf den Ofendeckel **109** mit dem Gießofen **60** in der Bauausführung identisch. In Abweichung zu dem Ofendeckel **70** ist die Auskleidung **110** des Ofendeckels **109** mit einem Kugelsegment **110a** ausgeführt, das in die Schmelze **73** eintaucht, die Schmelzeoberfläche reduziert und somit das Schwappen der Schmelzeoberfläche während dem Transport verhindert. Des weiteren weist der Ofendeckel **109** keine Öffnungen auf.

Darauf hingewiesen werden soll noch, daß konstruktive Details durchaus abweichend von den gezeigten Ausführungsbeispielen gestaltet sein können, ohne den Inhalt der Patentansprüche zu verlassen.

Die Gießanlage und deren Verfahren zur Herstellung von Gußstücken arbeitet folgendermaßen:
Eine durch die Fördereinrichtung **1** in die Gieß- bzw. Restmetallaufnahmestation **59** bewegte Gießform **3** wird zentrisch zu den Übertrittsöffnungen **46** und **80** der Druckleitung **77** sowie der Absperrventileinheit **32** arretiert. Vor der Gießformbefüllung wird die mit einem geringen Abstand unter der Übertrittsfläche der Absperrventileinheit **32** stehende Mündung der Druckleitung **77** unter Zwischenlage einer Dichtung **56,** durch Betätigung der Bewegungseinrichtung **88** an die Übertrittsöffnungsfläche der Absperrventileinheit **32** angedrückt. Durch einen geringen Gasdruckaufbau über der Schmelze **73** in dem hermetisch verschlossenen Gießofen **60** wird die Schmelze **73** über die Öffnungen der Druckleitung **77,** der Absperrventileinheit **32,** der Öffnung **40** des Absperrventils, dem Speiserdrucktopf **6** sowie den die Schmelze **73** auf eine Vielzahl verteilende Öffnungen **13** und **5,** in den Formhohlraum **2** gedrückt. Unmittelbar nach der Formfüllung wird durch Betätigung des Absperrschiebers **39** die oberhalb des Ventils **36** stehende Schmelze **73** eingeschlossen. Die nachfolgend sofortige Betätigung eines oder weiterer Druckkolben **20** führt durch die stimseitige Kolbenbeaufschlagung der eingeschlossenen Schmelze **73** zu deren Druckerhöhung. Dabei ist die Höhe des Druckes beliebig wählbar. Gleichzeitig wird kurz vor Erreichung der Verschlußendstellung des Absperrschiebers **39** der Gasdruck über der Schmelze im Gießofen **60** abgebaut und es öffnen sich die unter dem Absperrschieber **39** ausgeführten Begasungskanäle **49,** wobei durch Ansaugen von inertem Gas die unter dem Absperrschieber **39** anstehende Schmelzesäule in den Gießofen **60** abgesenkt wird. Nach der Schmelzeabsenkung wird die Druckleitung **77** durch Betätigen der Bewegungseinrichtung **88** in ihre Ausgangsposition zurückgestellt und die Gießform **3** verläßt die Gieß- bzw. Restmetallaufnahmestation **59,** wobei gleichzeitig die nächste Gießform **3** zur Befüllung mit Schmelze **73** in die Gieß- bzw. Restmetallaufnahmestation **59** nachfolgt. Auf der folgenden Abkühlstrecke erstarrt das Gußstück **2,** wobei das Volumendefizit durch die Erstarrung des Gußstückes **2** von dem die Schmelze **73** im Speiserdrucktopf **6** beaufschlagenden Kolben **20** ausgeglichen wird. Kurz vor der Gußstückerstarrung verläßt die Gießform **3** die Kühlstrecke und wird in der Gieß- bzw. Restmetallaufnahmestation **59** zentrisch zu den Übertrittsöffnungen **46** und **80** der Rücklaufleitung **95** sowie der Absperrventileinheit **32** arretiert. Durch die Betätigung der Bewegungseinrichtung **88** wird die mit einem geringen Abstand unter der Absperrventileinheit **32** stehende Mündungsfläche der Rücklaufleitung **95,** unter Zwischenlage einer Dichtung **56,** an die Übertrittsöffnungsfläche der Absperrventileinheit **32** angedrückt. Durch die Betätigung des Absperrschiebers **39** wird die Übertrittsöffnung **40** zur Rücklaufleitung **95** geöffnet und die im Speiserdrucktopf **6** sowie die oberhalb des Absperrschiebers **39** befindliche Restschmelze läuft unter Ansaugung von inertem Gas, das mit atmosphärischen Druck über der Schmelze **73** im Gießofen **60** ansteht, über die Rücklaufleitung **95** in den Gießofen **60** zurück. Nach der Speiserdrucktopfentleerung wird der Druckkolben **20** durch die Betätigung der Bewegungseinrichtung in seine Ausgangsposition zurückgestellt und das Absperrventil **36** schließt das inerte Gas im Speiserdrucktopf **6** durch Betätigung der Bewegungseinrichtung ein. Die Rücklaufleitung **95** wird durch das Betätigen der Bewegungseinrichtung **88** in ihre Ausgangsposition zurückgestellt und das erstarrte Gußstück **2** kann aus der Gießform **3** entnommen werden. Nach dem Gießfertigmachen der Gießfonn **3** erfolgt ein neuer Gießvorgang in der Gieß- bzw. Restmetallaufnahmestation **59,** dabei bildet das im Speiserdrucktopf **6** eingeschlossene inerte Gas bei der Gießformbefüllung eine Schutzschicht auf der im Formhohlraum **2** nach oben steigenden Schmelzeoberfläche. Vor dem Gasdruckaufbau im Tiegelraum **74** wird die Mündungsfläche der Rücklaufleitung **95** unter Zwischenlage einer Dichtung **56** an einer Platte oder der Absperrventileinheit **32** durch Betätigung der Bewegungseinrichtung **88** gasdicht verschlossen.

Bei Fördereinrichtungen **1** mit linearem Bewegungsablauf und gegenläufigem Richtungssinn müssen die Gießformen **3** nach der Befüllung in der Gieß- bzw. Restmetallaufnahmestation 59 im gegenläufigen Richtungssinn in ihre Ausgangsposition zurückgeführt werden, um dann nach Gußstückerstarrung, der Restschmelzeentleerung des Speiserdrucktopfes **6** und der Gußstückentnahme erneut in der Gieß- bzw. Restmetallaufnahmestation **59** mit Schmelze **73** befüllt zu werden.

Der Arbeitsablauf nach **Fig.** 2, bei der die Gießstation **98** räumlich von der Restmetallaufnahmestation **99** getrennt ist, unterscheidet sich zu der Gieß- bzw. Restmetallaufnahmestation **59** lediglich dadurch, daß die Restmetallaufnahmestation **99** einen Warmhalteofen **100** und eine Rücklaufleitung **95** besitzt, der die Restschmelze nach Gußstückerstarrung aus dem Speiserdrucktopf **6** über die Rücklaufleitung aufnimmt und sammelt, und daß die Wegstrecke von der Restmetallaufnahmestation **99** zur Gießstation **98,** die eine Druckleitung **77** besitzt, zur Gußteilentnahme, Reinigen der Gießform **3,** Einlegen von Kernen oder Losteilen genutzt wird und die Gießformbefüllung in der Gießstation **98** erfolgt.

Das durch den Transportbehälter **108,** wie in **Fig.** 5 dargestellt, angelieferte Flüssigmetall kann durch Beheizung über die Heizquelle **65** im Transportbehälter **108** gepuffert, oder über Ofendeckelwechsel direkt in der Gieß- bzw. Restmetallaufnahmestation **59** als auch der Gießstation **98** vergossen werden.

## Patentansprüche

1. Gießanlage zum Niederdruckgießen von Gußstücken mit funktionell und kinematisch verbundenen Einheiten in Form von linearen oder umlaufenden Fördereinrichtungen **(1)** mit darauf entsprechend, beliebig vielen abgestellten Gießformen **(3),** einer unter den Gießformen **(3)** angeordneten Gießstation **(59,98),** und für das Gießmaterial, die Restschmelze als auch dem Flüssigmetalltransport, Gieß- und Warmhalteöfen **(60,100)** sowie Transportbehälter **(108), dadurch gekennzeichnet, daß** an der Gießformunterseite ein isolierter Speiserdrucktopf **(6)** mit Nachverdichtungseinheit **(17)** sowie einer Absperrventileinheit **(32)** mit Begasungskanälen **(49, 55)** angeflanscht ist, daß die Gießbzw. Restmetallaufnahmestation **(59)** eine bewegliche Druckleitung **(77)** als auch eine bewegliche Rücklaufleitung **(95)** aufweist, daß die separate Gießstation **(98)** nur mit einer beweglichen Druckleitung **(77)** und die räumlich davon getrennte Restmetallaufnahmestation **(99)** nur mit einer beweglichen Rücklaufleitung **(95)** ausgeführt ist, daß die Druckleitung **(77)** in die Schmelze **(73)** eintaucht während die Rücklaufleitung **(95)** oberhalb des Schmelzebadspiegels endet, daß der Gieß- und Warmhalteofen **(60,100)** sowie der Transportbehälter **(108)** aus zwei isolierten zusammengesetzten, hermetisch verschlossenen Tiegeln **(61,62)** besteht, und daß der innere Tiegel **(61)** die Funktionen der Restmetallaufnahme, des Flüssigmetalltransportes als auch der mit Schmelze **(73)** befüllten Druckkammer **(74)** erfüllt.

2. Gießanlage nach Anspruch 1, **dadurch gekennzeichnet, daß** der Speiserdrucktopf **(6)** zusammen mit der Absperrventileinheit **(32)** und der Nachverdichtungseinheit **(17)** als lösbare Baueinheiten ausgebildet sind und mit der Gießform **(3)** eine hermetische Einheit bilden.

3. Gießanlage nach einem der Ansprüche 1 oder 2, **dadurch gekennzeichnet, daß** der Speiserdrucktopf **(6)** aus einem Isolationsgehäuse **(10)** mit Deckplatte **(11)** und einem Stahlgehäuse **(7)** mit Bodenplatte **(8)** ausgebildet ist, das mit Übertrittsöffnungen **(12, 12a, 13)** für das Gießmaterial sowie zumindest einer seitlichen Öffnung **(15, 16)** für die Aufbringung eines Druckes auf die Schmelze aufweist.

4. Gießanlage nach Anspruch **3, dadurch gekennzeichnet, daß** das Isolationsgehäuse **(10)** sowie die Deckplatte **(11)** Absätze **(10b,11a)** aufweist, die in entsprechenden Aussparungen des Stahlgehäuses **(7)** und deren Bodenplatte **(8)** eingesetzt sind und an der Gießformunterseite **(4a)** sowie der Absperrventileinheit **(32)** zur Anlage kommt.

5. Gießanlage nach einem der Ansprüche 3 oder 4, **dadurch gekennzeichnet, daß** das Isolationsgehäuse **(10)** mit Absätzen **(10a)** versehene vertikale Seitenwände besitzt, in der die Deckplatte **(11)** eingesetzt ist.

6. Gießanlage nach einem der Ansprüche **3** oder **4, dadurch gekennzeichnet, daß** das Stahlgehäuse **(7)** über entsprechende Absätze der Bodenplatte **(8)** mit den vertikalen Seitenwänden **(7a)** in diese eingesetzt ist.

7. Gießanlage nach einem der Ansprüche **3 - 6, dadurch gekennzeichnet, daß** das Isolationsgehäuse **(10, 11)** lose von dem Stahlgehäuse **(7)** umgeben wird.

8. Gießanlage nach einem der Ansprüche 3 - 5 sowie 7, **dadurch gekennzeichnet, daß** das Isolationsgehäuse **(10)** mit der Deckplatte **(11)** aus Keramikfaser besteht.

9. Gießanlage nach einem der Ansprüche 1 oder 2, **dadurch gekennzeichnet, daß** die Nachverdichtungseinheit **(17)** horizontal an der senkrecht stehenden Stahlgehäusewand des Speiserdrucktopfes **(6)** angeordnet ist.

10. Gießanlage nach einem der Ansprüche 2 oder 9, **dadurch gekennzeichnet, daß** die Nachverdichtungseinheit **(17)** von einem in einer Buchse **(21)** gelagerten Druckkolben **(20),** mit einer Bewegungseinrichtung gekoppelt, in Lagerschalen **(22, 24)** aus Wärmeisolationsstoff eingebettet und von einem Stahlgehäuse **(18)** ummantelt, ausgebildet wird.

11. Gießanlage nach Anspruch 10, **dadurch gekennzeichnet, daß** der Druckkolben **(20),** die Buchse **(21)** sowie ein Absatz der Lagerschale **(22)** die Öffnungen **(15, 16)** des Speiserdrucktopfes **(6)** ausbilden wobei die Stirnflächen der Buchse **(21)** und des Druckkolbens **(20)** eine ebene Fläche mit dem vertikalen Innenmantel des Isolationsgehäuses **(10)** bilden.

12. Gießanlage nach einem der Ansprüche 10 oder 11, **dadurch gekennzeichnet, daß** die Kupplung **(27)** zwischen Druckkolben **(20)** und Bewegungsstange **(30)** ein zylindrisches Stahlgehäuse **(26)** besitzt, das stangenseitig ein in den Innenraum des Topfes stehendes Gewindeauge **(26a)** aufweist, mit der die Bewegungsstange **(30)** verschraubt ist.

13. Gießanlage nach Anspruch 12, **dadurch gekennzeichnet, daß** der Innenraum des Stahlgehäuses **(26)** der Kupplung **(27)** mit Wärmeisolationsstoff ausgekleidet ist, deren Aussparungen und Öffnungen den Mitnehmerzapfen **(20a)** des Druckkolbens **(20)** sowie dessen Mitnehmerverbindung und das Gewindeauge **(26a)** umhüllt.

14. Gießanlage nach einem der Ansprüche 10 - 13, **dadurch gekennzeichnet, daß** eine Scheibe **(29)** aus Wärmeisolationsstoff den Raum zwischen den Stimflächen des Druckkolbens **(20),** dem Stahlgehäuse **(26)** sowie der Innenraumauskleidung **(28)** der Kupplung **(27),** ausbildet.

15. Gießanlage nach Anspruch 10, **dadurch gekennzeichnet, daß** das Stahlgehäuse **(18)** der Nachverdichtungseinheit **(17)** über einen Bund **(18a)** in einer Nut der vertikalen Seitenwand des Speiserdrucktopfes **(6)** eingesetzt, zentriert und verschraubt ist.

16. Gießanlage nach einem der Ansprüche 9, 10 sowie 15, **dadurch gekennzeichnet, daß** der Innenraum des die Nachverdichtungseinheit **(17)** umgebenden Stahlgehäuses **(18),** von zwei Lagerschalen **(22, 24)** aus Wärmeisolationsstoff ausgebildet wird, die über Aussparungen, Absätzen sowie Öffnungen, in loser Verbindung, Druckkolben **(20),**Buchse **(21)** Kupplung **(27),** eine Scheibe **(29)** sowie die Bewegungsstange **(30)** aufnehmen und umhüllen.

17. Gießanlage nach einem der Ansprüche 10 - 14 sowie 16, **dadurch gekennzeichnet, daß** der Druckkolben **(20)** und die Buchse **(21)** aus Keramik oder aus keramischen Verbundmaterialien bestehen.

18. Gießanlage nach einem der Ansprüche 10, 13, 14 sowie 16, **dadurch gekennzeichnet, daß** der Wärmeisolationsstoff aus Keramikfaser besteht.

19. Gießanlage nach einem der Ansprüche 1, 2 sowie 4, **dadurch gekennzeichnet, daß** die Absperrventileinheit **(32)** unter dem Speiserdrucktopf **(6)** angeordnet und mit der Bodenplatte **(8)** des Speiserdrucktopfes **(6)** verbunden ist.

20. Gießanlage nach einem der Ansprüche 1, 2, 4 sowie 19, **dadurch gekennzeichnet, daß** die Absperrventileinheit **(32)** von einem Stahlgehäuse **(33),** einer den Innenraum des Stahlgehäuses **(33)** ausbildenden Bodenplatte **(34)** und Deckplatte **(35),** durch zwei Buchsen **(43, 45)** gebildete Öffnungen **(44, 46)** für die Metallschmelze, einem Absperrventil **(36)** mit Kupplung **(50)** und Betätigungskolben **(53)** sowie mit Begasungsöffnungen **(49, 55, 58),** ausgebildet ist.

21. Gießanlage nach Anspruch 20, **dadurch gekennzeichnet, daß** das Stahlgehäuse **(33)** mit den vertikalen Seitenwänden **(33a)** an der Bodenplatte **(8)** des Speiserdrucktopfes **(6)** anliegt und der Innenraum eine Bodenplatte **(34)** sowie eine Deckplatte **(35)** aus Wärmeisolationsstoff ausbildet, wobei die Deckplatte **(35)** an der Bodenplatte **(8)** sowie dem Isolationsgehäuse **(10)** des Speiserdrucktopfes **(6)** anliegt.

22. Gießanlage nach einem der Ansprüche 20 oder 21, **dadurch gekennzeichnet, daß** die Bodenplatte **(34)** eine Aussparung **(34a)** aufweist, die das Absperrventil **(36)** und die Kupplung **(50)** aufnimmt sowie den Raum für den Verschiebeweg der Absperrplatte **(39)** und der Kupplung **(50)** ausbildet.

23. Gießanlage nach einem der Ansprüche 20 oder 22, **dadurch gekennzeichnet, daß** das Absperrventil **(36)** eine zwischen einer oberen und unteren Platte **(41, 37)** gelagerten Absperrschieber **(39)** besitzt, die Öffnungen **(38, 40, 42)** für das Gießmaterial aufweisen, von der Aussparung der Bodenplatte **(34a)** aufgenommen wird und die obere Platte **(41)** an der Unterseite der Deckplatte **(35)** anliegt.

24. Gießanlage nach einem der Ansprüche 20 oder 22, **dadurch gekennzeichnet, daß** die Kupplung **(50)** ein Stahlgehäuse **(48)** aufweist, das ventilseitig offen und an der gegenüberliegenden Seite einen in den Innenraum des Gehäuses **(48)** stehendes Gewindeauge **(48a)** besitzt, in das der Betätigungskolben **(53)** verschraubt ist, der von einer Öffnung in der Seitenwand des Stahlgehäuses **(33)** sowie der Bodenplatte **(34),** durch eine Buchse **(54)** ausgebildet, aufgenommen wird.

25. Gießanlage nach Anspruch **24, dadurch gekennzeichnet, daß** der Innenraum des Stahlgehäuses **(48)** der Kupplung **(50)** von einem Wärmeisolationsstoff **(51)** ausgekleidet wird, der über Aussparungen den in die Kupplung **(50)** ragenden Absperrschieber **(39),** das Gewindeauge **(48a)** und die Verbindung der Kupplung **(50)** mit dem Absperrschieber **(39)** umhüllt.

26. Gießanlage nach einem der Ansprüche 20 - 24, **dadurch gekennzeichnet, daß** die Öffnungen für das Gießmaterial durch das Stahlgehäuse **(33)** der Absperrventileinheit **(32),** der Bodenplatte **(34)** und Deckplatte **(35),** von zwei Buchsen **(43, 45)** ausgebildet wird, die senkrecht zum Absperrventil **(36)** stehend über Aussparungen **(37a, 41a)** der oberen und unteren Ventilplatte **(37, 41),** stirnseitig aufgenommen werden, wobei die der oberen Ventilplatte **(41)** entgegengesetzte Stirnfläche der Buchse **(43)** an der Durchtrittsöffnungsfläche des Isolationsgehäuses **(10)** des Speiserdrucktopfes **(6)** anliegt und die untere Buchse **(45)** über einen Absatz **(45a)** an der Mantelfläche, von einer aus Wärmeisolationsstoff ausgebildeten Buchse **(47)** aufgenommen wird und mit der horizontalen Außenwand des Stahlgehäuses **(33)** eine Fläche bildet.

27. Gießanlage nach Anspruch 26, **dadurch gekennzeichnet, daß** die aus Wärmeisolationsstoff gebildete Buchse **(47)** einen Bund **(47a)** aufweist, der von einer Aussparung der Bodenplatte **(34)** aufgenommen wird sowie an der Innenwand des Stahlgehäuses **(33)** anliegt und mit der unteren Stahlgehäusewand endet.

28. Gießanlage nach einem der Ansprüche 20 - 27, **dadurch gekennzeichnet, daß** die die Absperrventileinheit **(32)** ausbildenden Einzelteile **(34, 35, 37, 39, 41, 43, 45, 47, 50)** lose in den Innenraum oder der Wand des Stahlgehäuses eingesetzt sind, durch Aussparungen **(34a, 37a, 41a, 45a),** Öffnungen sowie entsprechenden Absätzen **(37', 41')** mit dem Stahlgehäuse **(33)** der Absperrventileinheit **(32)** eine kraftschlüssige, hermetische Einheit ausbilden.

29. Gießanlage nach einem der Ansprüche 1, 2, 4, 19, 20, 26 sowie 28, **dadurch gekennzeichnet, daß** die Absperrventileinheit **(32)** Begasungsöffnungen **(55, 58)** im Stahlgehäuse **(33)** als auch der Bodenplatte **(34)** und zumindest eine Begasungsöffnung **(49)** in der Kupplung **(50)** und auf der Unterseite der Absperrschieberplatte **(39)** aufweist.

30. Gießanlage nach einem der Ansprüche 21 bzw. 25 - 27, **dadurch gekennzeichnet, daß** der Wärmeisolationsstoff aus Keramikfaser besteht.

31. Gießanlage nach einem der Ansprüche 20, 22 - 26, 28 sowie 29, **dadurch gekennzeichnet, daß** die Ventilplatten **(37, 41),** der Absperrschieber **(39),** die Buchsen **(43, 45)** mit den Öffnungen für das Gießmaterial und die Aufnahmebuchse **(54)** für den Betätigungskolben **(53)** aus Keramik oder keramischen Verbundmaterialien bestehen.

32. Gießanlage nach Anspruch 1, **dadurch gekennzeichnet, daß** die bewegliche Druckleitung **(77)** bzw. Rücklaufleitung **(95)** von einem im Ofendeckel **(70, 105)** befestigten Rohr **(78),** dessen Innenmantel ein zweites Rohr **(79)** aufnimmt, das mit einer auf dem Ofendeckel angeordneten Bewegungseinheit **(88)** verbunden ist, ausgebildet wird.

33. Gießanlage nach Anspruch 32, **dadurch gekennzeichnet, daß** der Ofendeckel **(70, 105)** zumindest eine mit einem Absatz **(70a)** versehene zylindrische Öffnung aufweist, an deren Umfang und Absatz eine Lagerschale **(81)** anliegt, die mit der unteren Stimfläche an der Ofendeckelauskleidung **(72)** zur Anlage kommt.

34. Gießanlage nach Anspruch 32, **dadurch gekennzeichnet, daß** das befestigte Rohr **(78)** an der oberen Stirnfläche einen zylindrischen Bund **(78a)** aufweist, der von der am Ofendeckel anliegenden Lagerschale **(81)** und deren inneren Mantelfläche aufgenommen wird, wobei die Lagerschale **(81)** aus Wärmeisolationsstoff ausgebildet ist.

35. Gießanlage nach einem der Ansprüche 32 oder 34, **dadurch gekennzeichnet, daß** das befestigte Rohr **(78)** über eine zylindrische Stahlplatte **(83)** sowie einer auf der Stirnfläche **(78b)** des befestigten Rohres **(78)** und der Lagerschale **(81)** anliegenden Zwischenplatte **(82),** lösbar mit dem Ofendeckel **(70, 105)** verbunden ist und die Zwischenplatte **(82)** aus Wärmeisolationsstoff ausgebildet ist.

36. Gießanlage nach Anspruch 32, **dadurch gekennzeichnet, daß** das zweite Rohr **(79)** oberhalb des Ofendeckels **(70, 105),** über den Außenmantel einen zylindrischen Kragen, der über eine Schräge, eine Nase **(79a)** und von dieser bis zur Mündungsfläche **(79b)** des zweiten Rohres **(79)** senkrecht abgesetzt ist, ausbildet.

37. Gießanlage nach einem der Ansprüche 32 oder 36, **dadurch gekennzeichnet, daß** der Außenmantel des zweiten Rohres **(79)** eine Ummantelung **(84)** aus Wärmeisolationsstoff aufweist, die über eine Freisparung am Innenmantel des befestigten Rohres **(78)** sowie von den Öffnungen der Stahlplatte **(83)** und der Zwischenplatte **(82)** aufgenommen wird.

38. Gießanlage nach Anspruch 32, **dadurch gekennzeichnet, daß** die Verbindung zur Bewegungseinheit **(88)** über eine ringförmige Klaue **(86, 87),** deren unterer Schenkel **(87)** lösbar mit der senkrechten Wand verbunden ist, die ummantelte Nase **(79a)** des zweiten Rohres **(79)** umklammert, wobei das Betätigungssegment **(89, 90)** über einen unteren Absatz und einer oben liegenden Platte **(90)** die mit der senkrechten Seitenwand verbunden, von einem Absatz **(86a)** in der Klaue **(86, 87)** aufgenommen wird, und diese über die Stimflächen umgreift, ausgebildet ist.

39. Gießanlage nach einem der Ansprüche 34, 35 bzw. 37, **dadurch gekennzeichnet, daß** der Wärmeisolationsstoff aus Keramikfaser besteht.

40. Gießanlage nach einem der Ansprüche 32 bzw. 34 - 38, **dadurch gekennzeichnet, daß** das befestigte Rohr **(78)** und das zweite Rohr **(79)** der Druckleitung bzw. Rücklaufleitung aus Keramik oder keramischen Verbundmaterialien besteht.

41. Gießanlage nach Anspruch 1, **dadurch gekennzeichnet, daß** der Gießofen **(60)**, der Warmhalteofen **(100)** und der Transportbehälter **(108)** über zwei ineinander angeordnete Tiegel **(61, 62)** im Ofenraum, einer Zwischenplatte **(64)** mit Heizquelle **(65),** Stützen **(66),** einem Stahlmantel **(67),** einem Deckel **(70, 105, 109)** mit eingesetzten Segmenten **(71)** und mit Wärmeisolationsstoffen ausgekleidet, ausgebildet wird.

42. Gießanlage nach Anspruch 41, **dadurch gekennzeichnet, daß** die senkrechte Außenwand des inneren Tiegels **(61)** zur senkrechten Innenwand des äußeren Tiegels **(62)** einen Hohlraum bildet, der mit Wärmeisolationsstoff **(63)** ausgekleidet ist.

43. Gießanlage nach einem der Ansprüche **41** oder **42, dadurch gekennzeichnet, daß** die Bodenfläche **(61a)** des inneren Tiegels **(61)** an einer Zwischenplatte **(64)** anliegt, die eine Heizquelle **(65)** besitzt.

44. Gießanlage nach einem der Ansprüche **41** oder **43, dadurch gekennzeichnet, daß** die die Heizquelle **(65)** aufnehmende Platte **(64),** an der oberen und unteren Stirnseite zentrische, konisch abgesetzte Absätze **(64a, 64b)** aufweist, die von Aussparungen der unteren Bodenwand des Innentiegels **(61)** sowie der inneren Bodenwand **(62a)** des Außentiegels **(62)** aufgenommen werden.

45. Gießanlage nach einem der Ansprüche 41, 43 bzw. 44, **dadurch gekennzeichnet, daß** die Heizquelle **(65)** über den mit Wärmeisolationsstoff **(63)** ausgebildeten Hohlraum der senkrechten Außenwand des Innentiegels **(61),** zur senkrechten Innenwand des Außentiegels **(62),** sowie der Zwischenplatte **(64),** gegen Energieverluste gekapselt ist.

46. Gießanlage nach einem der Ansprüche 41, 42, 44 bzw. 45, **dadurch gekennzeichnet, daß** die untere Bodenfläche des Außentiegels **(62)** an peripher, kreisförmig zu der Bodenfläche angeordnete Stützen **(66)** anliegt, die auf dem Ofenboden **(67a)** gelagert sind.

47. Gießanlage nach einem der Ansprüche 41 oder 46, **dadurch gekennzeichnet, daß** eine am Ofenboden **(67a)** gelagerte zentrisch angeordnete Stütze **(66)** mit einem konisch ausgebildeten Absatz **(66a)** in die Bodenwand des Außentiegels **(62)** eintaucht.

48. Gießanlage nach einem der Ansprüche 41, 46 sowie 47, **dadurch gekennzeichnet, daß** die Stützen **(66)** zwischengelagerte Isolierplatten **(68)** besitzen.

49. Gießanlage nach einem der Ansprüche 41, 42 sowie 44 - 47, **dadurch gekennzeichnet, daß** die Hohlräume zwischen der Außenwand des äußeren Tiegels **(62)** zum Stahlmantel **(67)** und dem Ofenboden **(67a)** mit Wärmeisolationsstoff **(69)** ausgebildet sind.

50. Gießanlage nach einem der Ansprüche **41 - 47** sowie **49, dadurch gekennzeichnet, daß** auf den Tiegeloberseiten, die Außenwand des inneren Tiegels **(61)** sowie die Innenwand und Außenwand des äußeren Tiegels **(62)** zur Stirnfläche konische Absätze **(61c, 62b)** aufweisen, die von entsprechenden Aussparungen der Ofendeckelauskleidung **(72, 110)** und der mit dem Ofendeckel **(70, 105, 109)** verschraubten Segmentplatten **(71),** aufgenommen werden.

51. Gießanlage nach einem der Ansprüche 41 oder 50, **dadurch gekennzeichnet, daß** die an der waagerechten und senkrechten Innenwand des Ofendeckels **(70, 105, 109)** anliegenden, mindestens vier Segmentplatten **(71),** über Aussparungen die vom Ofendeckel gebildeten Gewindeaugen **(70a)** aufnimmt und über die ringförmige Absatzkante, auf der oberen Stimfläche des Innentiegels **(61),** jeweils eine zur senkrechten Innenwand des Ofendeckels **(70, 105, 109)** verlaufende Schrägfläche **(71a)** ausbildet, sowie mit der unteren Stimfläche an der Ofenraumauskleidung **(69)** anliegt.

52. Gießanlage nach Anspruch 50, **dadurch gekennzeichnet, daß** die Auskleidung **(72, 110, 110a)** des Ofendeckelinnenraumes mit Wärmeisolationsstoff ausgebildet ist sowie am Umfang über mindestens vier Freisparungen an den Segmentplatten **(71)** anliegt, wobei die untere Fläche über eine Aussparung **(72a)** an der Ringfläche des Innentiegels **(61)** und die äußere Fläche an der Auskleidung **(69)** des Ofenraumes anliegt.

53. Gießanlage nach einem der Ansprüche **41** oder **49, dadurch gekennzeichnet, daß** der Stahlmantel **(67)** mit dem Deckel **(70, 105, 109)** verschraubt sowie die Verbindungen der Druckleitung **(77)** bzw. Rücklaufleitung **(95)** mit dem Ofendeckel **(70,105)** eine druckdichte Einheit bildet.

54. Gießanlage nach einem der Ansprüche **41, 50, 51** sowie **53, dadurch gekennzeichnet, daß** der Deckel **(70)** des Gießofens **(60)** zumindest je eine Öffnung für die Aufnahme der Druckleitung **(77)** bzw. der Rücklaufleitung **(95)** aufweist sowie zwei Öffnungen **(75, 76)** für den Gasdruckaufbau und Abbau auf dem Schmelzebadspiegel besitzt.

55. Gießanlage nach einem der Ansprüche **41, 50, 51** sowie **53, dadurch gekennzeichnet, daß** der Deckel **(105)** für den Warmhalteofen **(100)** eine Öffnung für die Rücklaufleitung **(95)** und eine Öffnung **(75)** für die Begasung des Speiserdrucktopfes **(6)** und dem Tiegelraum **(74)** aufweist.

56. Gießanlage nach Anspruch 41, **dadurch gekennzeichnet, daß** der Transportbehälter **(108)** für die Flüssigmetallbereitstellung, ein über die Auskleidung **(110)** des Ofendeckels **(109)** gebildetes, in die Schmelze eintauchendes Kugelsegment **(110a)** aufweist, das die Schmelzeoberfläche zur inneren Tiegelwand **(61)** auf ein Minimum reduziert.

57. Gießanlage nach einem der Ansprüche 41, 42, 45, 49 sowie 52, **dadurch gekennzeichnet, daß** der Wärmeisolationsstoff aus Keramikfaser besteht.

58. Gießanlage nach einem der Ansprüche 41, 43 - 45, 48 bzw. 50 - 52, **dadurch gekennzeichnet, daß** die Zwischenplatte **(64),** die Isolierplatten **(68)** und die Segmentplatten **(71)** aus Keramik oder keramischen Verbundmaterialien bestehen.

59. Gießanlage nach einem der Ansprüche 41 - 45, 50 - 52 sowie 56, **dadurch gekennzeichnet, daß** der Innentiegel **(61)** je nach zu vergießender Schmelze aus Graphit, Siliciumcarbid, Gußeisen oder Stahlguß bestehen kann, vorzugsweise Siliciumcarbid.

60. Gießanlage nach einem der Ansprüche 41, 42, 44 - 47, 49 sowie 50, **dadurch gekennzeichnet, daß** der Außentiegel **(62)** aus Gußeisen oder aus gestampften, gegossenen und gesinterten Feuerfestmassen bestehen kann.

61. Verfahren zur Herstellung von Gußstücken nach den Ansprüchen 1 - 60 bei dem beliebig viele Gießformen **(3),** kreislinienförmig oder linar, hintereinander angeordnet, im gleichen oder gegenläufigen Richtungssinn, in einer Gießstation **(59,98)** mil Schmelze **(73)** befüllt werden, und die Flüssigmetallbereitstellung direkt vom Schmelzwerk mittels Transportbehälter **(108)** erfolgt, **gekennzeichnet durch folgende Verfahrensschritte:**
a) Andrücken der Druckleitung **(77)** an die geschlossene Absperrventileinheit **(32),**
b) Aufbauen eines Gießdruckes unter Verdrängung des zu vergießenden Materials in den geöffneten Speiserdrucktopf **(6)** und der Gießform **(3),**
c) nach Speiserdrucktopfverschluß Schmelzeabsenkung unter Ansaugung von Gas in den Gießofen **(60),** mit gleichzeitiger Rückstellung der Druckleitung **(77)** in ihre Ausgangsposition, dabei verläßt die Gießform **(3)** unter Nachfolge der nächsten zu befüllenden Form die Gieß- bzw. Restmetallaufnahmestation **(59)** oder eine separate Gießstation **(98),**
d) beliebiger Druckaufbau auf die im Speiserdrucktopf **(6)** eingeschlossene Schmelze,
e) kurz vor Gußstückerstarrung, Andrücken der Rücklaufleitung **(95)** an die geschlossene Absperrventileinheit **(32),**
f) Rückfluß des im Speiserdrucktopf **(6)** befindlichen Restmetalls nach Öffnung des Absperrventils **(36)** unter Ansaugung von Gas aus der Ofenatrnosphäre in die Gießbzw. Restmetallaufnahmestation **(59)** oder einer separaten Reslmetallaufnahmestation **(99),**
g) vor Absenkung der Rücklaufleitung **(95)** wird der Gaseinschluß im Speiserdrucktopf **(6) durch** Verschluß des Absperrventils **(36)** gewährleistet,
h) Pufferung des angelieferten Flüssigmetalls **durch** Beheizung des Transportbehälters **(108),** und,
i) Flüssigmetalleinsatz **durch** Ofendeckelwechsel des Transportbehälters **(108)** in die Gieß- bzw. Restmetallaufnahmestation **(59),** oder einer separaten Gießstation **(98).**

62. Verfahren nach Anspruch 61, **dadurch gekennzeichnet, daß** Fördereinrichtungen **(1)** mit linearem Bewegungsablauf und gegenläufigen Richtungssinn zumindest zwei Gießformen aufweisen, die nacheinander in der Gieß- bzw. Restmetallaufnahmestation **(59)** mit Schmelze befüllt und nach Befüllung der letzten Gießform in ihre Ausgangsposition zurückkehren und vor der Gußstückerstarrung in die Restmetallaufnahmeposition der Gieß- bzw. Restmetallaufnahmestation **(59)** bewegt werden und die Restschmelze im Speiserdrucktopf **(6)** über die Rücklaufleitung **(95)** in den Gießofen **(60)** abgesenkt wird, und nach Gußstückentnahme aus der Gießform **(3)** die erneute Gießformbefüllung mit Schmelze erfolgt.

63. Verfahren nach einem der Ansprüche 61 und 62, **dadurch gekennzeichnet, daß** die Gußstückerstarrung unabhängig vom Gießofen **(60)** erfolgt.

64. Verfahren nach einem der Ansprüche 61 - 63, **dadurch gekennzeichnet, daß** der Volumendefizitausgleich des erstarrenden Gußstücks durch einen beliebigen auf die Schmelze im Speiserdrucktopf **(6)** einwirkenden Druck gewährleistet wird.

65. Verfahren nach einem der Ansprüche 61 und 62, **dadurch gekennzeichnet, daß** die Flüssig-Metallsäulenbegasung an der Unterseite des Absperrschiebers **(39)** mit inertem Gas erfolgt.

66. Verfahren nach einem der Ansprüche 61 und 62, **dadurch gekennzeichnet, daß** vor Befüllung des Speiserdrucktopfes **(6)** mit Schmelze, dessen Öffnungen **(12,12a,13,44)** ein inertes Gasvolumen aufweisen.

67. Verfahren nach einem der Ansprüche 61, 62, 65 sowie 66, **dadurch gekennzeichnet, daß** der Schmelzetransport vom Gießofen **(60)** in den Formhohlraurn, der Schmelzerücklauf nach Formfüllung sowie nach Gußstückerstarrung unter Schutzgasatmosphäre stattfindet.

68. Verfahren nach einem der Ansprüche 61 und 62, **dadurch gekennzeichnet, daß** die Begasung der Schmelzeoberflächen im Gieß- und Warmhalteofen **(60,100)** mit inertem Gas erfolgt.

69. Verfahren nach einem der Ansprüche 61 und 62, **dadurch gekennzeichnet, daß** der Gießofen **(60),** der Warmhalteofen **(100)** sowie der Flüssigmetall - Transportbehälter **(108)** durch Wechsel der Ofendeckel **(70,105,109)** beliebig in einen Gieß- oder Warmhalteofen **(60,100)** bzw. Flüssigmetall - Transportbehälter **(108)** umgebaut werden können.

70. Verfahren nach einem der Ansprüche 61, 67 sowie 68, **dadurch gekennzeichnet, daß** durch eine Öffnung **(75)** im Ofendeckel **(105)** des Warmhalteofens **(100)** der atmosphärische Druckausgleich über der Schmelze mit inertem Gas gewährleistet ist.

## Claims

1. Casting facility for low-pressure casting of castings with functionally and kinematically connected units in the form of linear or continuous conveyor facilities **(1)** with an arbitrary number of corresponding casting moulds **(3)** being placed thereupon, and a casting station **(59, 98)** arranged below the casting moulds **(3),** and casting and holding furnaces **(60, 100)** and transport containers **(108)** for the casting material, the remaining melt, and the liquid metal transport, **characterized in that** an insulated feeder pressure pad **(6)** with redensification unit **(17)** and a stop valve unit **(32)** with gassing channels **(49, 55)** are flanged to the bottom side of the casting mould, and **in that** casting and remaining metal receiving station **(59)** is provided both with a mobile pressure pipe **(77)** and a mobile return pipe **(95),** and **in that** the separate casting station **(98)** is provided with a mobile pressure pipe **(77)** only and the remaining metal receiving station **(99),** being spatially separated from the casting station **(98),** is provided with one mobile return pipe only, and **in that** the pressure pipe **(77)** immerses in the melt **(73),** whereas the return pipe **(95)** terminates above the level of the melting bath, and **in that** the casting and holding furnace **(60, 100)** and the transport container **(105)** consist of two insulated, assembled, hermetically sealed crucibles **(61, 62),** and **in that** the inner crucible **(61)** serves the functions of remaining metal reception, liquid metal transport, and melt **(73)** filled pressure chamber **(74).**

2. Casting facility according to Claim **1, characterized in that** the feeder pressure pad **(6)** combined with the stop valve unit **(32)** and the redensification unit **(17)** are provided as detachable modular units and form a hermetic unit with the casting mould **(3).**

3. Casting facility according to either one of the Claims 1 or 2, **characterized in that** the feeder pressure pad **(6)** consists of an insulating housing **(10)** with cover plate **(11)** and a steel housing **(7)** with bottom plate **(8)** that is provided with transfer orifices **(12, 12a, 13)** for the casting material. and at least one lateral orifice **(15, 16)** for the application of pressure to the melt.

4. Casting facility according to Claim 3, **characterized in that** the insulating housing **(10)** and cover plate **(11)** are provided with steps **(10b, 11a),** which engage with the corresponding recesses of the steel housing **(7)** and its bottom plate **(8)** and abuts on the bottom side of the casting mould **(4a)** and the stop valve unit **(32).**

5. Casting facility according to either one of the Claims 3 or 4, **characterized in that** the insulating housing **(10)** is provided with vertical side walls having steps **(10a),** in which the cover plate **(11)** is inserted.

6. Casting facility according to either one of the Claims 3 or 4, **characterized in that** the steel housing **(7)** is inserted in the bottom plate **(8)** with the vertical side walls **(7a)** by means of corresponding steps in the bottom plate **(8).**

7. Casting facility according to any one of the Claims 3 - 6, **characterized in that** the insulating housing **(10, 11)** is loosely surrounded by the steel housing **(7)**.

8. Casting facility according to any one of the Claims 3 - 5 and 7, **characterized in that** the insulating housing **(10)** with cover plate **(11)** is made of ceramic fibers.

9. Casting facility according to either one of the Claims 1 or 2, **characterized in that** the redensification unit **(17)** is arranged in a horizontal direction at the vertically arranged steel housing wall of the feeder pressure pad **(6).**

10. Casting facility according to either one of the Claims 2 or 9, **characterized in that** the redensification unit **(17)** is provided by means of a pressure piston **(20)** that runs on bearings in a bushing **(21)** and is coupled to a motion facility and is embedded in bearing shells **(22, 24)** made of a heat-insulating material, and is surrounded by a steel housing **(18)** serving as a shell.

11. Casting facility according to Claim 10, **characterized in that** the pressure piston **(20),** the bushing **(21)** and one step of the bearing shell **(22)** form the orifices **(15, 16)** of the feeder pressure pad **(6),** wherein the front faces of the bushing **(21)** and the pressure piston **(20)** form a level surface with the vertical inner shell of the insulating housing **(10).**

12. Casting facility according to either one of the Claims 10 or 11, **characterized in that** the coupling **(27)** between the pressure piston **(20)** and motion rod **(30)** has a cylindrical steel housing **(26)** with a boss **(26a),** which, on the side of the rod, extends into the inner space of the pad and to which the motion rod **(30)** is screw-connected.

13. Casting facility according to Claim 12, **characterized in that** the inner space of the steel housing **(26)** of coupling **(27)** is lined with a heat-insulating material, the recesses and orifices of which encase the driving peg **(20a)** of the pressure piston **(20)** and the driving connection thereof as well as the boss **(26a).**

14. Casting facility according to any one of the Claims 10 - 13, **characterized in that** the space between the front faces of the pressure piston **(20),** the steel housing **(26),** and the inner space lining **(28)** of coupling **(27)** is formed by a disc **(29)** made of heat-insulating material.

15. Casting facility according to Claim. 10, **characterized in that** the steel housing **(18)** of the redensification unit **(17)** inserts in, is centered on, and is screwed to a groove of the vertical side wall of the feeder pressure pad **(6)** through a collar **(18a).**

16. Casting facility according to any one of the Claims 9, 10 and 15, **characterized in that** the inner space of the steel housing **(18)** surrounding the redensification unit **(17)** is provided by two bearing shells **(22, 24)** made of a heat-insulating material, said bearing shells engaging with and encasing through recesses, steps, and orifices in a loose connection the pressure piston **(20),** bushing **(21),** coupling **(27),** a disc **(29)** and the motion rod **(30).**

17. Casting facility according to any one of the Claims 10 - 14 and 16, **characterized in that** the pressure piston **(20)** and the bushing **(21)** are made of ceramic or ceramic composite materials.

18. Casting facility according to any one of the Claims 10, 13, 14, and 16, **characterized in that** the heat-insulating material consists of ceramic fibers.

19. Casting facility according to any one of the Claims **1, 2** and **4, characterized in that** the stop valve unit **(32)** is arranged below the feeder pressure pad **(6)** and connected to the bottom plate **(8)** of the feeder pressure pad **(6).**

20. Casting facility according to any one of the Claims **1, 2, 4** and **19, characterized in that** the stop valve unit **(32)** is provided by a steel housing **(33),** a bottom plate **(34)** and a cover plate **(35)** forming the inner space of the steel housing **(33),** by orifices **(44, 46)** for the metal melt that formed by two bushings **(43, 45),** one stop valve **(36)** with coupling **(50)** and actuation piston **(53),** and two gassing orifices **(49, 55, 58).**

21. Casting facility according to Claim 20, **characterized in that** the vertical side walls **(33a)** of steel housing **(33)** abut on the bottom plate **(8)** of the feeder pressure pad **(6),** and the inner space forms a bottom plate **(34)** and a cover plate **(35)** made of heat-insulating material, wherein the cover plate **(35)** abuts on the bottom plate **(8)** and the insulating housing **(10)** of the feeder pressure pad **(6).**

22. Casting facility according to either one of the Claims 20 or 21, **characterized in that** the bottom plate **(34)** is provided with a recess **(34a),** which engages the stop valve **(36)** and the coupling **(50)** and provides the space for the displacement path of the stop plate **(39)** and coupling **(50).**

23. Casting facility according to either one of the Claims 20 or 22, **characterized in that** the stop valve **(36)** is provided with a stop slider **(39)** running on bearings between an upper and a lower plate **(41, 37),** said plates being provided with orifices **(38, 40, 42)** for the casting material, and is engaged to the recess **(34a)** of the bottom plate, and the upper plate **(41)** abuts on the bottom side of the cover plate **(35).**

24. Casting facility according to either one of the Claims 20 or 22, **characterized in that** the coupling **(50)** is provided with a steel housing **(48),** which is open on the valve side and is provided with a boss **(48a)** on its other side, said boss extending into the inner space of the housing **(48)** and being screw-connected to the actuation piston **(53),** which inserts into an orifice in the side wall of the steel housing **(33)** and the bottom plate **(34)** provided by a bushing **(54).**

25. Casting facility according to Claim **24, characterized in that** the inner space of the steel housing **(48)** of coupling **(50)** is lined with a heat-insulating material **(51),** said lining material **(51)** surrounding through recesses the stop slider **(39)** which protrudes into the coupling **(50),** the boss **(48a),** and the connection between the coupling **(50)** and the stop slider **(39).**

26. Casting facility according to any one of the Claims 20 - 24, **characterized in that** the orifices for the casting material in the steel housing **(33)** of the stop valve unit **(32),** the bottom plate **(34)** and cover plate **(35),** are provided by two bushings **(43, 45),** which are arranged orthogonal with respect to the stop valve **(36)** and engage on their front face to recesses **(37a, 41a)** of the upper and lower valve plate **(37, 41),** wherein the front face of bushing **(43)** opposite to the upper valve plate **(41)** abuts on the orifice opening of the insulating housing **(10)** of the feeder pressure pad **(6)** and the lower bushing **(45)** engages by means of a step **(45a)** in the shell surface to a bushing **(47)** made of heat-insulating material and forms a surface with the horizontal outer wall of the steel housing **(33).**

27. Casting facility according to Claim 26, **characterized in that** the bushing **(47)** made of heat-insulating material is provided with a collar **(47a)** that engages to a recess in the bottom plate **(34)** and abuts on the inner wall of the steel housing **(33)** and terminates at the lower wall of the steel housing.

28. Casting facility according to any one of the Claims 20 - 27, **characterized in that** the individual parts **(34, 35, 37, 39, 41, 43, 45, 47, 50)** providing the stop valve unit **(32)** are loosely inserted in the inner space or wall of the steel housing, and form an actuated, hermetic unit with the steel housing **(33)** of the stop valve unit **(32)** by means of recesses **(34a, 37a, 41a, 45a),** orifices, and corresponding steps **(37', 41')**.

29. Casting facility according to any one of the Claims 1, 2, 4, 19, 20, 26, and 28, **characterized in that** the stop valve unit **(32)** is provided with gassing orifices **(55, 58)** in the steel housing **(33)** and in the bottom plate **(34)** and at least one gassing orifice **(49)** in the coupling **(50)** and on the underside of the stop slider plate **(39).**

30. Casting facility according to any one of the Claims 21 or 25 - 27, **characterized in that** the heat-insulating material consists of ceramic fibers.

31. Casting facility according to any one of the Claims 20, 22 - 26, 28, and 29, **characterized in that** the valve plates **(37, 41),** the stop slider **(39),** the bushings **(43, 45)** with the orifices for the casting material and the receiving bushing **(54)** for the actuation piston **(53)** consist of ceramics or ceramic composite materials.

32. Casting facility according to Claim 1, **characterized in that** the mobile pressure pipe **(77)** or return pipe **(95)** are provided by a pipe **(78)** that is attached to the furnace lid **(70, 105),** wherein the inner shell of said pipe **(78)** surrounds another pipe **(79)** that is connected to a motion unit **(88)** arranged on the furnace lid.

33. Casting facility according to Claim 32, **characterized in that** the furnace lid **(70, 105)** is provided with at least one cylindrical orifice with a step **(70a)** and bearing shell **(81)** abutting on the circumference and the step of the cylindrical orifice, with the lower front face of said bearing shell abutting on the furnace lid lining **(72).**

34. Casting facility according to Claim 32, **characterized in** thai the attached pipe **(78)** is provided with a cylindrical collar **(78a)** at its upper front face that engages to the bearing shell **(81),** which abuts on the furnace lid and said bearing shell's inner shell surface, wherein the bearing shell **(81)** is made of heat-insulating material.

35. Casting facility according to either one of the Claims 32 or 34, **characterized in that** the attached pipe **(78)** is detachably connected to the furnace lid **(70, 105)** by means of a cylindrical steel plate **(83)** and a middle plate **(82)** which abuts on the front face **(78b)** of the attached pipe **(78)** and the bearing shell **(81),** and the middle plate **(82)** being made of heat-insulating material.

36. Casting facility according to Claim 32, **characterized in that** the second pipe **(79)** forms a cylindrical collar on its outer shell above the furnace lid **(70, 105),** said collar being vertically offset by a slant and a projection **(79a)** and from the projection to the opening surface **(79b)** of the second pipe **(79).**

37. Casting facility according to either one of the Claims **32** or **36, characterized in that** the outer shell of the second pipe **(79)** is provided with a shell **(84)** made of heat-insulating material, wherein said shell **(84)** engages by means of a recess on the inner shell of the attached pipe **(78)** and to the orifices of the steel plate **(83)** and middle plate **(82).**

38. Casting facility according to Claim 32, **characterized in that** the connection to the motion unit **(88)** surrounds the shell-containing nose **(79a)** of the second pipe **(79)** in a clamp-like arrangement by means of a ring-shaped catch **(86, 87),** wherein the lower branch **(87)** of said catch **(86, 87)** is detachably connected to the vertical wall, wherein, above a lower step and an upper plate **(90),** said plate being connected to the vertical side wall, the actuation segment **(89, 90)** engages to a step **(86a)** in the catch **(86, 87)** such that its front faces surround the catch.

39. Casting facility according to any one of the Claims 34, 35 or 37, **characterized in that** the heat-insulating material consists of ceramic fibers.

40. Casting facility according to any one of the Claims **32** or **34 - 38, characterized in that** the attached pipe **(78)** and the second pipe **(79)** of the pressure pipe or return pipe consist of ceramics or ceramic composite materials.

41. Casting facility according to Claim 1, **characterized in that** the casting furnace **(60),** the holding furnace **(100)** and the transport container **(108)** are provided above two crucibles **(61, 62)** in the furnace space that are arranged on inside the other, and above a middle plate **(64)** with heat source **(65),** supports **(66),** a steel shell **(67),** a lid **(70, 105, 109)** with inserted segments **(71),** and are lined with heat-insulating material.

42. Casting facility according to Claim 41, **characterized in that** the vertical outer wall of the inner crucible **(61)** and the vertical inner wall of the outer crucible **(62)** form a hollow space that is lined with heat-insulating material **(63).**

43. Casting facility according to either one of the Claims 41 or 42, **characterized in that** the bottom surface **(61a)** of the inner crucible **(61)** abuts on a middle plate **(64)** that is equipped with a heat source **(65).**

44. Casting facility according to either one of the Claims 41 or 43, **characterized in that** the plate **(64)** providing the residence of the heat source **(65)** is provided at its upper and lower front faces with centric, conically-stepping steps **(64a, 64b)** that engage to recesses of the lower bottom wall of the inner crucible **(61)** and the inner bottom wall **(62a)** of the outer crucible **(62).**

45. Casting facility according to any one of the Claims **41, 43** or **44, characterized in that** the heat source **(65)** is encapsulated against heat loss by means of the heat-insulating material **(63)** lined hollow space formed by the vertical outer wall of the inner crucible **(61)** and the vertical inner wall of the outer crucible **(62)** and the middle plate **(64).**

46. Casting facility according to any one of the Claims **41, 42, 44** or **45, characterized in that** the lower bottom surface of the outer crucible **(62)** abuts on supports **(66)** that are arranged on the periphery in a circular arrangement with respect to the bottom surface and run on bearings on the furnace bottom **(67a).**

47. Casting facility according to either one of the Claims **41** or **46, characterized in that** a support **(66)** that is in a centric arrangement and runs on bearings on the furnace bottom **(67a),** inserts into the bottom wall of the outer crucible **(62)** by means of a conical step **(66a).**

48. Casting facility according to any one of the Claims 41, 46 and 47, **characterized in that** the supports **(66)** possess insulating plates **(68)** with intermediate bearing.

49. Casting facility according to any one of the Claims 41, 42, or 44 - 47, **characterized in that** the hollow spaces between the outer wall of the outer crucible **(62)** to the steel shell **(67)** and the furnace bottom **(67a)** are lined with heat-insulating material **(69).**

50. Casting facility according to any one of the Claims 41 - 47 and 49, **characterized in that**, on the upper sides of the crucible, the outer wall of the inner crucible **(61)** and the inner wall and outer wall of the outer crucible **(62)** are provided with conical steps **(61c, 62b)** pointing towards the front face that engage to corresponding recesses of the furnace lid lining **(72, 110)** and the segment plates **(71),** which are screw-connected to the furnace lid **(70, 105, 109).**

51. Casting facility according to either one of the Claims 41 or 50, **characterized in that** the at least four segment plates **(71)** abutting on the horizontal and vertical inner walls of the furnace lid **(70, 105, 109)** engage, through recesses, the bosses **(70a)** formed by the furnace lid, and form, through the ring-shaped step edge on the upper front face of the inner crucible **(61),** one slanted surface each **(71a)** that runs toward the vertical inner wall of the furnace lid **(70, 105, 109),** and abuts on the furnace space lining **(69)** with their lower front faces.

52. Casting facility according to Claim 50, **characterized in that** the lining **(72, 110, 110a)** of the inner space of the furnace lid is provided by heat-insulating material, and abuts on the segment plates **(71)** at their circumference by means of at least four recesses, wherein the lower surface, by means of a recess **(72a),** abuts on the ring surface of the inner crucible **(61)** and the outer surface abuts on the lining **(69)** of the furnace space.

53. Casting facility according to either one of the Claims 41 or 49, **characterized in that** the steel shell **(67)** is screw-connected to the lid **(70, 105, 109),** and **in that** the connections of the pressure pipe **(77)** or return pipe **(95)** and the furnace lid **(70, 105)** form a pressure-proof unit.

54. Casting facility according to any one of the Claims 41, 50, 51 or 53, **characterized in that** the lid **(70)** of the casting furnace **(60)** is provided with at least one orifice each for engagement of the pressure pipe **(77)** or the return pipe **(95)** as well as two orifices **(75, 76)** for the establishment and release of a gas pressure over the level of the melting bath.

55. Casting facility according to any one of the Claims **41, 50, 51** or **53, characterized in that** the lid **(105)** of the holding furnace **(100)** is provided with one orifice for the return pipe **(95)** and one orifice **(75)** for the supply of gas to the feeder pressure pad **(6)** and the crucible space **(74).**

56. Casting facility according to Claim 41, **characterized in that** the transport container **(108)** for the supply of liquid metal is provided with a spherical segment **(110a)** that is formed above the lining **(110)** of the furnace lid **(109)** and immerses into the melt, and minimizes the melt surface with respect to the inner crucible wall **(61).**

57. Casting facility according to any one of the Claims 41, 42, 45, 49 or 52, **characterized in that** the heat-insulating material consists of ceramic fibers.

58. Casting facility according to any one of the Claims 41, 43 - 45, 48 or 50 - 52, **characterized in that** the middle plate **(64),** the insulating plates **(68),** and the segment plates **(71)** consist of ceramic or ceramic composite materials.

59. Casting facility according to any one of the Claims 41 - 45, 50 - 52 and 56, **characterized in that** the inner crucible **(61)** may consist of graphite, silicon carbide, cast iron or cast steel depending on the melt to be casted, with silicon carbide being the preferable material.

60. Casting facility according to any one of the Claims 41, 42, 44 - 47, 49 and 50, **characterized in that** the outer crucible **(62)** may consist of cast iron or rammed, cast, and sintered fireproof materials.

61. Procedure for the manufacture of castings according to the Claims 1 - 60, in which any number of casting moulds **(3)** in circular or linear sequential arrangment with the same or opposite senses of direction are filled with melt **(73)** in a casting station **(59, 98),** and the liquid metal is supplied directly from the melting facility by means of a transport container **(108), characterized by** the following procedural steps:
a) the pressure pipe **(77)** is pressed against the closed stop valve unit **(32);**
b) a casting pressure is built-up under displacement of the casting material into the opened feeder pressure pad **(6)** and the casting mould **(3);**
c) following the closure of the feeder pressure pad, the melt level is lowered by sucking gas into the casting furnace **(60)** and simultaneously the pressure pipe **(77)** is returned to its original position, causing the casting mould **(3)** to exit from the casting or remaining metal reception station **(59)** or a separate casting station **(98)** and the subsequent casting mould to take its place;
d) build-up of a pressure on the melt contained in the feeder pressure pad **(6);**
e) shortly before solidification of the casting, the return pipe **(95)** is pressed against the closed stop valve unit **(32);**
f) once the stop valve **(36)** is opened, the metal remaining in the feeder pressure pad **(6)** backflows into the casting or remaining metal reception station **(59)** or a separate remaining metal reception station **(99)** while gas is being sucked from the furnace atmosphere;
g) prior to lowering the return pipe **(95),** the inclusion of gas in the feeder pressure pad **(6)** is. provided by shutting off the stop valve **(36);**
h) the supplied liquid metal is buffered by heating the transport container **(108);** and
i) the liquid metal is fed to the casting or remaining metal reception station **(59)** or a separate casting station **(98)** by changing the furnace lid of the transport **container (108).**

62. Procedure according to Claim 61, **characterized in that** the conveyor facilities **(1)**, capable of linear motion and opposite senses of direction, comprise at least two casting moulds that are sequentially filled with melt in the casting or remaining metal reception station **(59)** and return to their original position after the final casting mould is filled, and are moved to the remaining metal reception position of the casting or remaining metal reception station **(59)** prior to the solidification of the casting, and **in that** the melt remaining in the feeder pressure pad **(6)** is lowered through the return pipe **(95)** into the casting furnace **(60),** and **in that** another casting mould is filled with melt after the casting is removed from the casting mould **(3).**

63. Procedure according to either one of the Claims 61 and 62, **characterized in that** the solidification of the casting occurs independently of the casting furnace **(60).**

64. Procedure according to any one of the Claims 61 - 63, **characterized in that** the balancing of the volume deficit of the solidifying casting is provided by any pressure applied to the melt in the feeder pressure pad **(6)**.

65. Procedure according to either one of the Claims 61 and 62, **characterized in that** the gassing of the liquid metal column is provided on the underside of the stop slider **(39)** in the form of an inert gas.

66. Procedure according to either one of the Claims 61 and 62, **characterized in that** the orifices **(12, 12a, 13, 44)** of the feeder pressure pad **(6)** are filled with an inert gas before the melt is filled in the feeder pressure pad **(6).**

67. Procedure according to any one of the Claims 61, 62, 65 and 66, **characterized in that** the melt is transported from the casting furnace **(60)** to the hollow space of the mould and returned after filling of the mould and solidification of the casting under a protective gas atmosphere.

68. Procedure according to either one of the Claims 61 and 62, **characterized in that** the gassing of the melt surfaces in the casting and holding furnace **(60, 100)** is performed with an inert gas.

69. Procedure according to either one of the Claims 61 and 62, **characterized in that** the casting furnace **(60),** the holding furnace **(100)** and the liquid metal transport **container (108)** can be converted at will into a casting or holding furnace **(60, 100)** or a liquid metal transport container **(108)** by changing the furnace lid **(70, 105, 109).**

70. Procedure according to any one of the Claims 61, 67 and 68, **characterized in that** the equilibration with the atmospheric pressure over the melt is provided with inert gas and by means of an orifice **(75)** provided in the furnace lid **(105)** of the holding furnace **(100).**

## Revendications

1. Installation pour la coulée sous basse pression de pièces, avec unités liées sur les plans fonctionnel et cinématique sous la forme de dispositifs de transport **(1)** linéaires ou circulaires comportant des moules adaptés en nombre indéfini **(3),** un poste de coulée **(59, 98)** situé sous les moules **(3)** et, pour le matériau à couler, la masse fondue résiduelle et le transport de métal liquide, four de coulée et de maintien au chaud **(60, 100)** ainsi qu'un réservoir de transport **(108),** se caractérisant par le fait qu'une boîte de sécurité isolée à masselotte **(6)** avec unité de recompression **(17)** et une unité de vannes d'arrêt **(32)** avec canaux de gazage **(49, 55)** est raccordée par bride à la face inférieure du moule, que le poste de coulée ou de récupération des résidus de métal **(59)** comporte une conduite sous pression **(77)** ainsi qu'une conduite de retour **(95)** mobiles, que le poste de coulée séparé **(98)** comporte simplement une conduite sous pression **(77)** mobile et le poste de récupération des résidus de métal **(99)** dont il est séparé est doté lui de seulement une conduite de retour **(95)** mobile, que la conduite sous pression **(77)** est immergée dans la masse fondue **(73)** tandis que la conduite de retour **(95)** aboutit au-dessus de cette même masse, que le four de coulée et de maintien au chaud **(60, 100)** et le réservoir de transport **(108)** se composent de deux creusets **(61, 62)** hermétiques, assemblés et isolés et que le creuset intérieur **(61)** joue un rôle de réservoir de collecte des résidus de métal, de convoyeur de métal liquide mais aussi de conteneur **(74)** rempli de masse fonde **(73).**

2. Installation de coulée conformément à la revendication 1, se caractérisant par le fait que la boîte de sécurité à masselotte **(6),** l'unité de vannes d'arrêt **(32)** et l'unité de recompression **(17)** sont amovibles et constituent une unité hermétique avec le moule **(3).**

3. Installation de coulée conformément à une des revendications 1 ou 2, se caractérisant par le fait que la boîte de sécurité à masselotte **(6)** se compose d'un boîtier isolant **(10)** avec plaque de recouvrement **(11)** et d'un boîtier en acier **(7)** avec fond **(8)** présentant des ouvertures de surverse **(12, 12a, 13)** pour le matériau de coulée ainsi qu'au moins une ouverture latérale **(15, 16)** pour l'application d'une pression à la masse fondue.

4. Installation de coulée conformément à la revendication 3, se caractérisant par le fait que le boîtier isolant **(10)** et la plaque de recouvrement **(11)** comportent des gradins **(10b, 11a)** installés dans les cavités correspondantes du boîtier en acier **(7)** et de son fond **(8)** et que le boîtier isolant est relié à l'installation par la face inférieure du moule **(4a)** et l'unité de vannes d'arrêt **(32).**

5. Installation de coulée conformément à une des revendications 3 ou 4, se caractérisant par le fait que le boîtier isolant **(10)** est doté de parois latérales verticales à gradins **(10a)** dans lesquelles la plaque de recouvrement **(11)** est installée.

6. Installation de coulée conformément à une des revendications 3 ou 4, se caractérisant par le fait que le boîtier en acier **(7)** est installé dans le fond **(8)** avec les parois latérales verticales **(7a)** par le biais des gradins correspondants.

7. Installation de coulée conformément à une des revendications 3 à 6, se caractérisant par le fait que le boîtier isolant **(10, 11)** est entouré par le boîtier en acier **(7)** sans y être fixé.

8. Installation de coulée conformément à une des revendications 3 à 5 et à la revendication 7, se caractérisant par le fait que le boîtier isolant **(10)** avec plaque de recouvrement **(11)** est fibre céramique.

9. Installation de coulée conformément à une des revendications 1 ou 2, se caractérisant par le fait que l'unité de recompression **(17)** est à l'horizontale contre la paroi verticale du boîtier en acier de la boîte de sécurité à masselotte **(6).**

10. Installation de coulée conformément à une des revendications 2 ou 9, se caractérisant par le fait que l'unité de recompression **(17)** est entourée d'un piston de compression **(20)** situé dans une douille **(21),** accouplé à un dispositif d'actionnement et intégré dans des coquilles de support **(22, 24)** en matériau calorifuge ainsi que d'un boîtier en acier **(18).**

11. Installation de coulée conformément à la revendication 10, se caractérisant par le fait que le piston de compression **(20),** la douille **(21)** et un gradin de la coquille de support **(22)** constituent les ouvertures **(15, 16)** de la boîte de sécurité à masselotte **(6),** les surfaces frontales de la douille **(21)** et du piston de compression **(20)** constituant une surface plane avec la gaine intérieure verticale du boîtier isolant **(10).**

12. Installation de coulée conformément à une des revendications 10 ou 11, se caractérisant par le fait que l'accouplement **(27)** entre le piston de compression **(20)** et la barre de mouvement **(30)** possède un boîtier en acier **(26)** cylindrique présentant côté barre un bossage **(26a)** situé a l'intérieur du boîtier et auquel la barre de mouvement **(30)** est vissée.

13. Installation de coulée conformément à la revendication 12, se caractérisant par le fait que l'intérieur du boîtier en acier **(26)** de l'accouplement **(27),** dont les cavités et les ouvertures entourent le tourillon d'entraînement **(20a)** du piston **(20),** son raccord d'entraînement et le bossage **(26a)** est revêtu de matériau calorifuge.

14. Installation de coulée conformément à une des revendications 10 à 13, se caractérisant par le fait qu'un disque **(29)** de matériau calorifuge constitue l'espace entre les surfaces frontales du piston de compression **(20),** le boîtier en acier **(26)** et le revêtement intérieur **(28)** de l'accouplement **(27).**

15. Installation de coulée conformément à la revendication 10, se caractérisant par le fait que le boîtier en acier **(18)** de l'unité de recompression **(17)** est installé, centré et vissé par le biais d'un collet **(18a)** dans une rainure de la paroi latérale verticale de la boîte de sécurité à masselotte **(6).**

16. Installation de coulée conformément une des revendications 9, 10 ou 15, se caractérisant par le fait que l'intérieur du boîtier en acier **(18)** entourant l'unité de recompression **(17)** est constitué de deux coquilles de support **(22, 24)** en matériau calorifuge logeant et entourant par le biais de cavités, de gradins et d'ouvertures, en assemblage libre, un piston de compression **(20),** une douille **(21),** un accouplement **(27),** un disque **(29)** et la barre de mouvement **(30).**

17. Installation de coulée conformément à une des revendications 10 à 14 et à la revendication 16, se caractérisant par le fait que le piston de compression **(20)** et la douille **(21)** sont en céramique ou en matériau composite céramique.

18. Installation de coulée conformément à une des revendications 10, 13, 14 ou 16, se caractérisant par le fait que le matériau calorifuge est en fibre céramique.

19. Installation de coulée conformément à une des revendications 1, 2 ou 4, se caractérisant par le fait que l'unité de vannes d'arrêt **(32)** se trouve sous la bcîte de sécurité à masselotte **(6)** et est reliée au fond **(8)** de cette même boîte **(6).**

20. Installation de coulée conformément à une des revendications **1, 2, 4** ou 19, se caractérisant par le fait que l'unité de vannes d'arrêt **(32)** se compose d'un boîtier en acier **(33),** d'un fond **(34)** et d'une plaque de recouvrement **(35)** constituant l'intérieur du boîtier en acier **(33),** d'ouvertures **(44, 46)** formées par deux douilles **(43, 45)** pour la masse fondue métallique, d'une vanne d'arrêt **(36)** avec accouplement **(50)** et piston de commande **(53)** ainsi que d'ouvertures de gazage **(49, 55, 58).**

21. Installation de coulée conformément à la revendication 20, se caractérisant par le fait que le boîtier en acier **(33)** repose par ses parois latérales verticales **(33a)** sur le fond **(8)** de la boîte de sécurité à masselotte **(6)** et que l'intérieur forme un fond **(34)** et une plaque de recouvrement **(35)** en matériau calorifuge, la plaque de recouvrement **(35)** reposant sur le fond **(8)** et le boîtier isolant **(10)** de la boîte de sécurité à masselotte **(6).**

22. Installation de coulée conformément à une des revendications 20 ou 21, se caractérisant par le fait que le fond **(34)** présente une cavité **(34a)** logeant la vanne d'arrêt **(36)** et l'accouplement **(50)** et constituant l'espace nécessaire pour déplacer la plaque d'arrêt **(39)** et l'accouplement **(50).**

23. Installation de coulée conformément à une des revendications 20 ou 22, se caractérisant par le fait que la vanne d'arrêt **(36)** possède un coulisseau d'arrêt **(39)** situé entre une plaque supérieure et une plaque inférieure **(41, 37)** présentant des ouvertures **(38, 40, 42)** pour le matériau de coulée, ce coulisseau étant logé dans la cavité du fond **(34a)** et la plaque supérieure **(41)** reposant sur la face inférieure de la plaque de recouvrement **(35).**

24. Installation de coulée conformément à une des revendications 20 ou 22, se caractérisant par le fait que l'accouplement **(50)** présente un boîtier en acier **(48)** ouvert côté vanne et possédant, sur la face opposée, un bossage **(48a)** à l'intérieur du boîtier **(48)** dans lequel le piston de commande **(53),** logé par une ouverture dans la paroi latérale du boîtier en acier **(33)** et du fond **(34),** formée par une douille **(54),** est vissé.

25. Installation de coulée conformément à la revendication 24, se caractérisant par le fait que l'intérieur du boîtier en acier **(48)** de l'accouplement **(50)** est revêtu de matériau calorifuge **(51)** entourant le coulisseau d'arrêt **(39)** dépassant dans l'accouplement **(50),** le bossage **(48a)** et le raccord entre l'accouplement **(50)** et le coulisseau d'arrêt **(39)** par le biais de cavités.

26. Installation de coulée conformément à une des revendications 20 à 24, se caractérisant par le fait que les ouvertures pour le matériau de coulée traversant le boîtier en acier **(33)** de l'unité de vannes d'arrêt **(32),** du fond **(34)** et de la plaque de recouvrement **(35)** sont composées de deux douilles **(43, 45)** logées à l'avant, à la verticale de la vanne d'arrêt **(36),** par le biais de cavités **(37a, 41a)** des plaques de vannes supérieure et inférieure **(37, 41).** La surface frontale de la douille **(43)** opposée à la plaque de vannes supérieure **(41)** repose sur la surface d'ouverture débouchante du boîtier isolant **(10)** de la boîte de sécurité à masselotte **(6)** et la douille inférieure **(45)** est logée par une douille **(47)** en matériau calorifuge par le biais d'un gradin **(45a)** situé sur la surface de la gaine et constitue une surface avec la paroi extérieure horizontale du boîtier en acier **(33).**

27. Installation de coulée conformément à la revendication 26, se caractérisant par le fait que la douille **(47)** en matériau calorifuge présente un lien **(47a)** logé dans une cavité du fond **(34),** repose sur la paroi intérieure du boîtier en acier **(33)** et aboutit sur la paroi inférieure du boîtier en acier.

28. Installation de coulée conformément à une des revendications 20 à 27, se caractérisant par le fait que les pièces **(34, 35, 37, 39, 41, 43, 45, 47, 50)** constituant l'unité de vannes d'arrêt **(32)** sont installées sans être fixées à l'intérieur ou contre la paroi du boîtier en acier et constituent une unité hermétique entraînée par adhérence avec le boîtier en acier **(33)** de l'unité de vannes d'arrêt **(32)** grâce à des cavités **(34a, 37a, 41a, 45a),** à des ouvertures et aux gradins correspondants **(37', 41').**

29. Installation de coulée conformément à une des revendications 1, 2, 4, 19, 20, 26 et 28, se caractérisant par le fait que l'unité de vannes d'arrêt **(32)** présente des ouvertures de gazage **(55, 58)** dans le boîtier en acier **(33)** et dans le fond **(34)** et au moins une ouverture de gazage **(49)** dans l'accouplement **(50)** et sur la face inférieure de la plaque du coulisseau d'arrêt **(39).**

30. Installation de coulée conformément à une des revendications 21 ou 25 à 27, se caractérisant par le fait que le matériau calorifuge se compose de fibre céramique.

31. Installation de coulée conformément à une des revendications 20, 22 à 26, 28 et 29, se caractérisant par le fait que les plaques des vannes **(37, 41),** le coulisseau d'arrêt **(39),** les douilles **(43, 45)** avec les ouvertures pour le matériau de coulée et la douille de logement **(54)** du piston de commande **(53)** sont en céramique ou en matériau composite céramique.

32. Installation de coulée conformément à la revendication 1, se caractérisant par le fait que la conduite sous pression mobile **(77)** ou la conduite de retour **(95)** se compose d'un tuyau **(78)** fixé dans le couvercle du four **(70, 105)** et dont la gaine intérieure abrite un second tuyau **(79)** relié à une unité de mouvement **(88)** située sur le couvercle du four.

33. Installation de coulée conformément à la revendication 32, se caractérisant par le fait que le couvercle du four **(70, 105)** présente au moins une ouverture cylindrique dotée d'un gradin **(70a)** sur le périmètre et le gradin duquel repose une coquille de support **(81)** aboutissant à l'installation par la surface frontale inférieure située sur la gaine du couvercle du four **(72).**

34. Installation de coulée conformément à la revendication 32, se caractérisant par le fait que le tuyau fixé **(78)** présente sur sa surface frontale supérieure un lien cylindrique **(78a)** logé par la coquille de support **(81)** reposant sur le couvercle du four et par la surface intérieure de sa gaine, la coquille de support **(81)** étant en matériau calorifuge.

35. Installation de coulée conformément à une des revendications 32 ou 34, se caractérisant par le fait que le tuyau fixe **(78)** est relié au couvercle du four **(70, 105),** dont il peut être détaché, par une plaque d'acier cylindrique **(83)** et une plaque intermédiaire **(82)** reposant sur la surface frontale **(78b)** du tuyau fixe **(78)** et la coquille de support **(81)** et se composant de matériau calorifuge.

36. Installation de coulée conformément à la revendication 32, se caractérisant par le fait qu'au-dessus du couvercle du four **(70, 105),** par le biais de la gaine extérieure, le second tuyau **(79)** constitue un col cylindrique formant une diagonale, un nez **(79a)** puis vertical jusqu'à l'embouchure **(79b)** du second tuyau **(79).**

37. Installation de coulée conformément à une des revendications **32** ou **36,** se caractérisant par le fait que la gaine extérieure du second tuyau **(79)** est entourée **(84)** de matériau calorifuge logé dans un interstice dans la gaine intérieure du tuyau fixe **(78)** et dans les ouvertures de la plaque d'acier **(83)** et de la plaque intermédiaire **(82).**

38. Installation de coulée conformément à la revendication **32,** se caractérisant par le fait que le lien avec l'unité de mouvement **(88)** se fait par une griffe annulaire **(86, 87)** dont le côté inférieur **(87)** est relié de manière amovible à la paroi verticale, entoure le nez gainé **(79a)** du second tuyau **(79),** le segment de commande **(89, 90)** étant logé par un gradin inférieur et une plaque **(90)** en hauteur reliée à la paroi latérale verticale, logée par un gradin **(86a)** dans la griffe **(86, 87)** et entourant cette dernière par les surfaces frontales.

39. Installation de coulée conformément à une des revendications 34, 36 ou 37, se caractérisant par le fait que le matériau calorifuge est en fibre céramique.

40. Installation de coulée conformément à une des revendications 32 ou 34 à 38, se caractérisant par le fait que le tuyau fixe **(78)** et le second tuyau **(79)** de la conduite sous pression ou de la conduite de retour sont en céramique ou en matériau composite céramique.

41. Installation de coulée conformément à la revendication 1, se caractérisant par le fait que le four de coulée **(60),** le four de maintien au chaud **(100)** et le réservoir de transport **(108)** sont constitués de deux creusets **(61, 62)** imbriqués l'un dans l'autre dans la zone du four, d'une plaque intermédiaire **(64)** avec source de chaleur **(65),** de supports **(66),** d'une gaine en acier **(67),** d'un couvercle **(70, 105, 109)** avec segments installés **(71)** et avec gaine en matériaux calorifuges.

42. Installation de coulée conformément à la revendication 41, se caractérisant par le fait que la paroi extérieure verticale du creuset intérieur **(61)** constitue une zone creuse par rapport à la paroi intérieure verticale du creuset extérieur **(62)** revêtue de matériau calorifuge **(63).**

43. Installation de coulée conformément à une des revendications 41 ou 42, se caractérisant par le fait que le fond **(61a)** du creuset intérieur **(61)** repose sur une plaque intermédiaire **(64)** possédant une source de chaleur **(65).**

44. Installation de coulée conformément à une des revendications 41 ou 43, se caractérisant par le fait que la plaque **(64)** logeant la source de chaleur **(65)** présente des gradins coniques **(64a, 64b)** centrés sur les surfaces frontales supérieure et inférieure, logés par les cavités de la paroi inférieure du creuset intérieur **(61)** et la paroi intérieure **(62a)** du creuset extérieur **(62).**

45. Installation de coulée conformément à une des revendications 41, 43 ou 44, se caractérisant par le fait que la source de chaleur **(65)** est blindée contre les pertes d'énergie par la cavité formée par le matériau calorifuge **(63)** de la paroi extérieure verticale du creuset intérieur **(61),** par rapport à la paroi intérieure verticale du creuset extérieur **(62)** et à la plaque intermédiaire **(64).**

46. Installation de coulée conformément à une des revendications 41, 42, 44 ou 45, se caractérisant par le fait que le fond inférieur du creuset extérieur **(62)** repose sur des supports **(66)** disposés en cercle en périphérie du fond et placés sur le fond du four **(67a).**

47. Installation de coulée conformément à une des revendications 41 ou 46, se caractérisant par le fait qu'un support **(66)** centré sur le fond du four **(67a)** doté d'un gradin conique **(66a)** pénètre dans le fond du creuset extérieur **(62).**

48. Installation de coulée conformément à une des revendications 41, 46 et 47, se caractérisant par le fait que des plaques isolantes **(68)** s'intercalent entre les supports **(66).**

49. Installation de coulée conformément à une des revendications 41, 42 et 44 à 47, se caractérisant par le fait que les creux entre la paroi extérieure du creuset extérieur **(62)** jusqu'à la gaine d'acier **(67)** et le fond du four **(67a)** sont en matériau calorifuge **(69).**

50. Installation de coulée conformément à une des revendications **41** à **47** et **49,** se caractérisant par le fait que sur les côtés supérieurs du creuset, la paroi extérieure du creuset intérieur **(61)** et les parois intérieure et extérieure du creuset extérieur **(62)** présentent jusqu'à la surface frontale des gradins coniques **(61c, 62b)** logés dans les cavités correspondantes de la gaine du couvercle du four **(72, 110)** et des plaques à segment **(71)** vissées avec le couvercle du four **(70, 105, 109).**

51. Installation de coulée conformément à une des revendications 41 ou 50, se caractérisant par le fait que les quatre plaques de segment **(71)** minimum situées sur les parois intérieures horizontale et verticale du couvercle du four **(70, 105, 109)** logent les bossages **(70a)** formés par le couvercle du four dans des cavités, constituent par le biais de l'arête annulaire du gradin sur la surface frontale supérieure du creuset intérieur **(61)** une surface oblique **(71a)** par rapport à la paroi intérieure verticale du couvercle du four **(70, 105, 109)** et reposent avec la surface frontale inférieure sur la gaine du compartiment du four **(69).**

52. Installation de coulée conformément à la revendication 50, se caractérisant par le fait que la gaine **(72, 110, 110a)** de la zone intérieure du couvercle du four est en matériau calorifuge, repose sur son périmètre sur au moins quatre vides sur les plaques de segment **(71),** la surface inférieure reposant par le biais d'une cavité **(72a)** sur la surface annulaire du creuset intérieur **(61)** et la surface extérieure reposant sur la gaine **(69)** du compartiment du four.

53. Installation de coulée conformément à une des revendications **41** ou **49,** se caractérisant par le fait que la gaine d'acier **(67)** est vissée au couvercle **(70, 105, 109)** et que les raccords de la conduite sous pression **(77)** ou de la conduite de retour **(95)** constituent une unité étanche à la pression avec le couvercle du four **(70, 105).**

54. Installation de coulée conformément à une des revendications **41, 50, 51** et **53,** se caractérisant par le fait que le couvercle **(70)** du four de coulée **(60)** présente au moins une ouverture servant à loger la conduite sous pression **(77)** ou la conduite de retour **(95)** et possède deux ouvertures **(75, 76)** pour l'obtention et l'élimination de la pression du gaz au niveau du bain de masse fondue.

55. Installation de coulée conformément à une des revendications **41, 50, 51** et **53,** se caractérisant par le fait que le couvercle **(105)** du four de maintien au chaud **(100)** comporte une ouverture pour la conduite de retour **(95)** et une ouverture **(75)** pour le gazage de la boîte de sécurité à masselotte **(6)** et la zone du creuset **(74).**

56. Installation de coulée conformément à la revendication 41, se caractérisant par le fait que le réservoir de transport **(108)** servant à la préparation du métal liquide présente un segment sphérique **(110a)** plongeant dans la masse fondue et formé par la gaine **(110)** du couvercle du four **(109)** servant à réduire au minimum la surface de la masse fondue par rapport à la paroi intérieure du creuset **(61).**

57. Installation de coulée conformément à une des revendications 41, 42, 45, 49 et 52, se caractérisant par le fait que le matériau calorifuge est en fibre céramique.

58. Installation de coulée conformément à une des revendications 41, 43 à 45, 48 ou 50 à 52, se caractérisant par le fait que la plaque intermédiaire **(64),** les plaques isolantes **(68)** et les plaques à segment **(71)** sont en céramique ou en matériau composite céramique.

59. Installation de coulée conformément à une des revendications 41 à 45, 50 à 52 et 56, se caractérisant par le fait que le creuset intérieur **(61),** selon la masse fondue à couler, peut être en graphite, en carbure de silicium (de préférence), en fonte ou en acier moulé.

60. Installation de coulée conformément à une des revendications 41, 42, 44 à 47, 49 et 50, se caractérisant par le fait que le creuset extérieur **(62)** peut être en fonte ou en réfractaires concassés, coulés et agglomérés.

61. Procédé de fabrication de pièces moulées conformément aux revendications 1 à 60 lors duquel des moules **(3)** en nombre indéfini sont disposés les uns derrière les autres en cercle ou en ligne, sont remplis de masse fondue **(73),** dans le même sens ou dans la direction opposée, dans un poste de coulée **(59, 98)** et lors duquel la mise à disposition du métal liquide se fait directement depuis la fonderie au moyen de réservoirs de transport **(108),** se caractérisant par les opérations suivantes :
a) application de la conduite sous pression **(77)** sur l'unité de vannes d'arrêt fermée **(32),**
b) obtention d'une pression de coulée par le biais de la compression du matériau à couler dans la boîte de sécurité à masselotte **(6)** ouverte et le moule de coulée **(3),**
c) après la fermeture de la boîte de sécurité à masselotte, abaissement de la masse fondue par l'aspiration de gaz dans le four de coulée **(60)** avec retour simultané de la conduite sous pression **(77)** en position de départ. Le moule **(3),** suivi du moule suivant à remplir, quitte alors le poste de coulée ou de collecte des résidus de métal **(59)** ou un poste de coulée séparé **(98),**
d) application de la pression souhaitée sur la masse fondue bloquée dans la boîte de sécurité à masselotte **(6),**
e) juste avant que la pièce fige, application de la conduite de retour **(95)** sur l'unité de vannes d'arrêt **(32)** fermée,
f) retour du métal restant se trouvant dans la boîte de sécurité à masselotte **(6)** dans le poste de coulée ou de collecte des résidus de métal **(59)** ou dans un poste séparé de collecte des résidus de métal **(99)** après ouverture de la vanne d'arrêt **(36)** par aspiration de gaz dans l'atmosphère du four,
g) avant l'abaissement de la conduite de retour **(95),** la ségrégation du gaz dans la boîte de sécurité à masselotte **(6)** est garantie par le verrouillage de la vanne d'arrêt **(36),**
h) tamponnage du métal liquide déversé par chauffage du réservoir de transport **(108),** et
i) utilisation du métal liquide par changement du couvercle du four du réservoir de transport **(108)** dans le poste de coulée ou de collecte des résidus de métal (59) ou dans un poste de coulée séparé **(98).**

62. Procédé conformément à la revendication 61, se caractérisant par le fait que les dispositifs de transport **(1)** avec sortie linéaire et direction opposée présentent au moins deux moules qui sont remplis l'un après l'autre de masse fondue dans le poste de coulée ou de collecte des résidus de métal **(59),** reviennent en position de départ après le remplissage du dernier moule, sont amenés en position de collecte des résidus de métal du poste de coulée ou de collecte des résidus de métal **(59)** avant que la pièce fige, que le reste de masse fondue se trouvant dans la boîte de sécurité à masselotte **(6)** soit descendu dans le four de coulée **(60)** par la conduite de retour **(95)** et qu'une fois la pièce moulée enlevée du moule **(3),** celui-ci est de nouveau rempli de masse fondue.

63. Procédé conformément à une des revendications 61 et 62, se caractérisant par le fait que le démoulage de la pièce moulée se fait indépendamment du four de coulée **(60).**

64. Procédé conformément à une des revendications 61 à 63, se caractérisant par le fait que la compensation de la baisse volumique de la pièce moulée qui se fige est garantie par une pression au choix agissant sur la masse fondue dans la boîte de sécurité à masselotte **(6).**

65. Procédé conformément à une des revendications 61 et 62, se caractérisant par le fait que le gazage de la colonne de métal liquide sur la face inférieure du coulisseau d'arrêt **(39)** se fait avec du gaz inerte.

66. Procédé conformément à une des revendications 61 et 62, se caractérisant par le fait qu'avant le remplissage de la boîte de sécurité à masselotte **(6)** avec la masse fondue, ses ouvertures **(12, 12a, 13, 44)** présentent un volume de gaz inerte.

67. Procédé conformément à une des revendications 61, 62, 65 et 66, se caractérisant par le fait que le transport de masse fondue du four **(60)** au creux du moule, le retour de la masse fondue après le remplissage du moule et une fois la pièce moulée figée se fait sous atmosphère protectrice.

68. Procédé conformément à une des revendications 61 et 62, se caractérisant par le fait que le gazage des surfaces de la masse fondue dans le four de coulee et de maintien au chaud **(60, 100)** se fait avec du gaz inerte.

69. Procédé conformément à une des revendications 61 et 62, se caractérisant par le fait que le four de coulée **(60),** le four de maintien au chaud **(100)** et le réservoir de transport du métal liquide **(108)** peuvent être transformés au choix en four de coulée, de maintien au chaud **(60, 100)** ou en réservoir de transport du métal liquide **(108)** en remplacant le couvercle du four **(70, 105, 109).**

70. Procédé conformément à une des revendications 61, 67 et 68, se caractérisant par le fait que la compensation de pression atmosphérique au-dessus de la masse fondue avec du gaz inerte est garantie par une ouverture **(75)** dans le couvercle **(105)** du four de maintien au chaud **(100).**
